# EUROPÄISCHE PATENTANMELDUNG

(11) **EP 2 259 238 A1**
(43) Veröffentlichungstag der Anmeldung: **08.12.2010**
(21) Anmeldenummer: 09405093.7
(22) Anmeldetag: 03.06.2009
(51) Int. Cl.: G08B 13/193

(54) **Vorrichtung zum Feststellen einer von einem Lebewesen ausgehenden IR-Strahlung**

(71) Anmelder: Theben HTS AG, 8307 Effretikon (CH)
(72) Erfinder: Blumer, Fritz, 8604 Volketswil (CH); Schwendener, Andreas, 7000 Chur (CH)
(74) Vertreter: Rüfenacht, Philipp Michael

(57) **Zusammenfassung**

Die Erfindung betrifft eine Vorrichtung zum Feststellen einer von einem Lebewesen ausgehenden IR-Strahlung, insbesondere einen Präsenzmelder (1) zum Feststellen der Präsenz eines Lebewesens in einem Überwachungsbereich. Die Vorrichtung umfasst einen Dosenteil (30) mit einer Rückwand (30.2), einer Seitenwand (31) und einer der Rückwand (30.2) gegenüberliegenden Vorderseite (34). Weiter ist an der Vorderseite (34) eine Öffnung ausgebildet, welche einen Fensterbereich (38) für den Eintritt von IR-Strahlung definiert und in einer Fensterebene (G) angeordnet ist. Weiter umfasst die Vorrichtung eine die IR-Strahlung eines Lebewesens ermittelnde Sensorvorrichtung (13.1), welche in dem Dosenteil (30) an der Vorderseite (34) unmittelbar hinter der Fensterebene (G) in einem Randbereich des Fensterbereichs (38) angeordnet ist, sowie eine hinter der Fensterebene (G) angeordnete Spiegelanordnung (17.1) mit mindestens einer ersten und einer zweiten Spiegelfacette (18.1-18.n). Erfindungsgemäss ist mindestens eine zweite, von der ersten Sensorvorrichtung (13.1) unabhängige, die IR-Strahlung eines Lebewesens ermittelnde Sensorvorrichtung (13.2-13.4) vorhanden, welche ihrerseits ebenfalls in dem Dosenteil (30) an der Vorderseite (34) unmittelbar hinter der Fensterebene (G) in einem Randbereich des Fensterbereichs (38) und beabstandet von der ersten Sensorvorrichtung (13.1) angeordnet ist. Die erste der mindestens zwei Spiegelfacetten (18.1-18.n) richtet ein erstes Raumsegment (152.1, 152.2) des Überwachungsbereichs optisch auf die erste Sensorvorrichtung (13.1) aus und die zweite der mindestens zwei Spiegelfacetten (18.1-18.n) richtet ein zweites Raumsegment, welches vom ersten Raumsegment (152.1, 152.2) verschieden ist, optisch auf die zweite Sensorvorrichtung (13.2-13.4) aus.

## Beschreibung

### Technisches Gebiet

Die Erfindung betrifft eine Vorrichtung zum Feststellen einer von einem Lebewesen ausgehenden IR-Strahlung, insbesondere einen Präsenzmelder zum Feststellen der Präsenz eines Lebewesens in einem Überwachungsbereich, umfassend
a) einen Dosenteil mit einer Rückwand, einer Seitenwand und einer der Rückwand gegenüberliegenden Vorderseite,
b) eine an der Vorderseite ausgebildete Öffnung, welche einen Fensterbereich für den Eintritt von IR-Strahlung definiert und in einer Fensterebene angeordnet ist,
c) eine die IR-Strahlung eines Lebewesens ermittelnde Sensorvorrichtung, welche in dem Dosenteil an der Vorderseite unmittelbar hinter der Fensterebene in einem Randbereich des Fensterbereichs angeordnet ist,
d) eine hinter der Fensterebene angeordnete Spiegelanordnung mit mindestens einer ersten und einer zweiten Spiegelfacette.

Weiter betrifft die Erfindung ein Bauteil mit einer solchen Vorrichtung.

### Stand der Technik

Präsenzmelder sind Geräte, welche typischerweise mit Hilfe von pyroelektrischen Sensorelementen feststellen, ob sich ein Lebewesen (insbesondere eine Person) in einem vorgegebenen Überwachungsbereich (z.B. einem Wohnraum, einem Arbeitszimmer oder einem Gang) aufhalten. Im Gegensatz dazu sind Eindringdetektoren darauf ausgerichtet, das Eindringen einer Person in einen zu schützenden Bereich zu erkennen. Bei Präsenzmeldern muss der ganze Raum, nicht nur die Peripherie mit guter Auflösung, erfasst werden können, um z.B. eine relativ ruhig dasitzende Person detektieren zu können. Bei einem Eindringdetektor genügt es, dass die Peripherie (d.h. der Bereich, durch welchen eine Person kommen muss, wenn sie in den zu schützenden Bereich eindringen will) gut abgedeckt ist.

Aus der US 3,923,382 (Harding) ist bekannt, dass bei einem in einer Ecke des Raums angeordneten Eindringdetektor ein Erfassungswinkel von 90° als vorteilhaft betrachtet wird. Um die Nachteile eines grossen sphärischen Spiegels zu vermeiden, wird ein facettierter Spiegel vorgeschlagen.

Die US 4,778,996 (Baldwin et al.) zeigt einen passiven Eindringdetektor, welcher an einer Decke montiert ist und an der nach unten zeigenden Seite ein pyramidenförmig vorstehendes Fenster mit einer hexagonalen Form hat. Im Fenster sind Linsen vorgesehen, welche in azimutal umlaufender Anordnung vorgesehen sind. Im hinteren Bereich eines quaderförmigen Gehäuses ist ein Infrarotsensor angeordnet, auf welchen die durch die Fenster eintreffende Strahlung mit Hilfe eines pyramidenförmigen Spiegels gelenkt wird.

Aus der JP 5-223 634 (Ikeda Juko) ist ein an einer Decke montierter IR-Detektor bekannt, bei welchem in einem Gehäuse 3 Sensoren vorgesehen sind, die je 120° abdecken. Insgesamt resultiert ein azimutaler Bereich von 360°, wobei der Bereich unmittelbar unter dem Sensor eingeschlossen ist. Die Sensoren sind von einem für IR-Strahlung transparenten, halbkugelförmigen Fenster umgeben. Im Fenster sind zum Umlenken und/oder Fokussieren der Strahlung Fresnellinsen integriert.

Aus der JP H05-203763 (Takaoka Hiroyuki) ist ein Präsenzmelder mit einem grossen Überwachungsbereich bekannt. In einem pyramidenförmigen Gehäuse sind vier Sensoren untergebracht, welche auf den vier Schrägflächen der Pyramide angeordnet sind. Die vier Sensoren zeigen in vier verschiedene Raumrichtungen und überwachen damit einen Azimutalbereich von 360°. Es ist auch der Raumbereich unmittelbar unter dem Sensor erfasst.

Es ist seit langem bekannt, dass Sensorelemente zudem mit Vorteil paarweise nebeneinander angeordnet werden. So sind z.B. bei der JP S62-147389 in einem "Knopfgehäuse" (Sensorvorrichtung) nebeneinander zwei pyroelektrische Sensorelemente angeordnet. Es ist ein parabolischer Spiegel vorgesehen, welcher in mehrere Facetten (bzw. Spiegelsegmente) unterteilt ist, wobei eine erste und eine zweite Facette auf das eine Sensorelement und die dritte Facette auf das andere Sensorelement der Sensorvorrichtung fokussiert sind. Derartige Anordnungen ermöglichen eine differenzielle Messung, um bewegte IR-Quellen von statischen Quellen unterscheiden zu können.

In der US 4,058,726 (Paschedag et al.) ist ein zum versenkten Einbau geeigneter Eindringdetektor erwähnt, mit welchem elektromagnetische Strahlung detektiert werden kann, die aus einer Mehrzahl von verschiedenen Raumrichtungen kommt. Dabei werden eine Anzahl von separaten Strahlungsempfänger mit Richtcharakteristik eingesetzt. Die Empfangsrichtung der einzelnen Strahlungsempfänger wird auf die gewünschte Raumrichtung ausgerichtet.

Zur Verbesserung der vorbekannten Anordnung wird vorgeschlagen, dass mehrere Spiegel mit unterschiedlicher Ausrichtung auf einen gemeinsamen Sensor gerichtet werden, so dass Strahlung aus verschiedenen Richtungen mit einem einzigen Sensor detektiert werden kann.

Aus der CH 693 395 ist ein an einer Raumdecke montierter Eindringdetektor bekannt, welcher einen Azimutalbereich von 360° abdeckt und auch den Bereich direkt unter dem Detektor erfasst. Der Detektor ist für die Aufputz-Montage ausgebildet. Das heisst, er hat eine flache (tellerförmige) Grundplatte, auf welcher die Sensoren und die Spiegel aufgebaut sind, und ein halbkugelförmiges transparentes Eintrittsfenster, welches die Sensoren und die Spiegel umgibt. Jedem Sensor ist eine Spiegeloptik zugeordnet. Es sind insbesondere drei nach aussen blickende Sammelspiegel im Zentrum des Detektors angeordnet und drei Sensoren um die Spiegel herum. Jeder Sensor erfasst mit dem zugehörigen Sammelspiegel einen Raumbereich von 120°. Jede Spiegeloptik besteht aus mehreren planen oder gekrümmten Spiegelsegmenten, die bezüglich der Sensorelemente konvex oder konkav angeordnet sind.

Aus der US 4,081,680 (Keller) ist ein Infrarot-Einbruchdetektor bekannt, bei welchem in einem quaderförmigen Gehäuse ein Strahlungsempfänger und mehrere Spiegel untergebracht sind. Gemäss einer ersten Ausführungsform ist (nur) die Vorderseite des Gehäuses durch ein flaches IR-Fenster eingenommen. An der Rückwand des Gehäuses ist ein segmentierter Spiegel mit insgesamt konkaver, zum IR-Fenster gerichteter Reflektorfläche angebracht. Die Strahlung wird auf einen Strahlungsempfänger fokussiert, welcher durch einen Haltearm in geeignetem Abstand vor dem Spiegel fixiert ist. Weil mit dieser Ausführungsform der laterale Bereich nur ungenügend erfasst werden kann, wird in einer andersartigen Ausführungsform vorgesehen, dass auch die Seitenwände durch ein transparentes Fenster gebildet sind. Die Spiegel sind nicht in einer insgesamt konkaven, sondern in einer quasi konvexen Geometrie angeordnet. Der Eindringdetektor kann im Zentrum des Raumes an der Decke montiert werden und so azimutal 360° abdecken und auch den direkt unter dem Sensor liegenden Bereich.

Schliesslich ist aus der DE 198 05 622 A1 (Haller) ein zum versenkten Einbau geeigneter Präsenzmelder mit einem hinter einem Sensor angeordneten facettierten parabolischen streifenförmigen Reflektor bekannt. Der Präsenzmelder weist an einer Vorderseite einen länglichen rechteckigen Eintrittsbereich (Fig. 2 der DE 198 05 622) für IR-Strahlung auf, welche vom Reflektor auf das Sensorelement gelenkt wird. In der horizontalen Richtung erfasst dieser Präsenzmelder einen Winkelbereich von etwa 140°, in der vertikalen Richtung nur einen Winkelbereich von 17° (Fig. 4 der DE 198 05 622). In einer weiteren Ausführungsform (Fig. 12 der DE 198 05 622) ist ein ringförmiger Spiegel vorhanden, welcher eine Erfassung von IR-Strahlung in einem azimutalen Winkelbereich von 360° erlaubt. Das Fenster ist dann nicht mehr länglich rechteckig, sondern z.B. kreisrund (entsprechend dem Durchmesser des Spiegelrings) oder quadratisch, damit die Strahlung quasi von oben von allen Seiten einfallen kann. Der Erfassungsbereich ist hierbei in der einen Richtung zwar sehr gross (360°), in der dazu senkrechten Richtung aber immer noch streifenförmig schmal (17°). Zur Vergrösserung des kleinen Öffnungswinkels wird vorgeschlagen (Fig. 6), statt nur einen streifenförmigen Reflektor, zwei zueinander konvex stehende Reflektorbereiche vorzusehen, um den Winkel zu verdoppeln (auf 2 x 17°).

Die Detektoren, welche für die Aufputzmontage ausgebildet sind (z.B. US 4,081,680, Keller; CH 693 395 Cerberus; US 4,058,726, Paschedag et al.), können zwar grosse Raumwinkel erfassen, sind aber ästhetisch auffällig, was vielfach unerwünscht ist.

Demgegenüber haben die bekannten Detektoren, welche wegen dem quaderförmigen Gehäuse und einem flachen Fenster an der Vorderseite für den versenkten Einbau geeignet sind (US 4,058,726, Paschedag; US 4,081,680, Keller; DE 198 05 622, Haller), ein relativ beschränktes Gesichtsfeld und vermögen somit vielfach den technischen Bedürfnissen nicht zu genügen.

### Darstellung der Erfindung

Aufgabe der Erfindung ist es, einen dem eingangs genannten technischen Gebiets zugehörenden Präsenzmelder zu schaffen, welcher für einen versenkten Einbau geeignet ist und dabei einen möglichst grossen Überwachungsbereich erfassen kann.

Die Lösung der Aufgabe ist durch die Merkmale des Anspruchs 1 definiert. Gemäss der Erfindung umfasst die Vorrichtung zum Feststellen einer von einem Lebewesen ausgehenden IR-Strahlung einen Dosenteil mit einer Rückwand, einer Seitenwand und einer der Rückwand gegenüberliegenden Vorderseite. An der Vorderseite ist eine Öffnung ausgebildet, welche einen Fensterbereich für den Eintritt von IR-Strahlung definiert und in einer Fensterebene angeordnet ist. Weiter umfasst die Vorrichtung eine die IR-Strahlung eines Lebewesens ermittelnde Sensorvorrichtung, welche in dem Dosenteil an der Vorderseite unmittelbar hinter der Fensterebene in einem Randbereich des Fensterbereichs angeordnet ist. Ferner ist eine hinter der Fensterebene angeordnete Spiegelanordnung vorgesehen mit mindestens einer ersten und einer zweiten Spiegelfacette. Erfindungsgemäss ist mindestens eine zweite, von der ersten Sensorvorrichtung unabhängige, die IR-Strahlung eines Lebewesens ermittelnde Sensorvorrichtung vorhanden, welche ihrerseits ebenfalls in dem Dosenteil an der Vorderseite unmittelbar hinter der Fensterebene in einem Randbereich des Fensterbereichs und beabstandet von der ersten Sensorvorrichtung angeordnet ist. Dabei richtet die erste der mindestens zwei Spiegelfacetten ein erstes Raumsegment des Überwachungsbereichs optisch auf die erste Sensorvorrichtung und die zweite der mindestens zwei Spiegelfacetten ein zweites Raumsegment, welches vom ersten Raumsegment verschieden ist, optisch auf die zweite Sensorvorrichtung.

Die erfindungsgemässe Vorrichtung zur Detektierung von IR-Strahlung eines Lebewesens kommt bevorzugt als Präsenzmelder zum Feststellen der Präsenz eines Lebewesens in einem Überwachungsbereich zum Einsatz. Die Erfindung kann grundsätzlich aber auch als Eindringdetektor bzw. Bewegungsmelder Anwendung finden. Im Folgenden wird die Erfindung ohne Einschränkung der Allgemeinheit zur Vereinfachung anhand einer Ausführungsform als Präsenzmelder beschrieben.

Mit Rückseite bzw. Rückwand sind hier und im Folgenden diejenigen Seiten des Präsenzmelders bezeichnet, welche bei einer Montage dem zu überwachenden Raumbereich abgewandt sind. Die Rückwand ist bei einer Wandmontage demnach wandseitig angeordnet. Mit Vorderseite ist entsprechend eine der Rückwand gegenüberliegende Seite des Präsenzmelders bezeichnet. Relative Lageangaben, wie "vorne" und "hinten", sind jeweils auf Vorder- und Rückwand des Präsenzmelders bezogen.

Gemäss der Erfindung umfasst ein Präsenzmelder einen Dosenteil, wenigstens eine erste und eine zweite Sensorvorrichtung, sowie eine Spiegelanordnung mit mindestens zwei Spiegelfacetten, welche im nachfolgenden Funktionszusammenhang stehen.

Der Dosenteil besitzt eine Rückwand und eine Seitenwand, wodurch ein Innenraum des Dosenteils (zur Aufnahme optischer und/oder elektronischer Bauteile) begrenzt wird. Die Seitenwand ist bevorzugt im Wesentlichen umlaufend ausgebildet. Der Dosenteil kann einstückig ausgebildet sein (z.B. aus Metall oder Kunststoff). Er kann aber auch aus mehreren Einzelteilen (z.B. aus unterschiedlichen Materialien) zusammengesetzt sein, wobei der Dosenteil für den Anwender des Präsenzmelders vorzugsweise als einstückig in Erscheinung tritt. An einer der Rückwand gegenüberliegenden Vorderseite des Dosenteils ist eine Öffnung ausgebildet, welche einen für den Eintritt der IR-Strahlung vorgesehenen Fensterbereich definiert. Die Öffnung ist dabei in einer zugehörigen Fensterebene angeordnet. Durch den Dosenteil dringt keine zu messende IR-Strahlung ein. Der Dosenteil kann somit in einem Bauteil (z.B. in der Wand oder Decke eines Gebäudes oder im Gehäuse einer Leuchte bzw. eines elektrischen Geräts, wie z.B. eines Fernsehers, etc.) versenkt eingebaut werden.

Die den Fensterbereich definierende Öffnung kann beispielsweise durch die Seitenwand umlaufend begrenzt, direkt an einer allfällig vorhandenen Vorderwand des Dosenteils ausgebildet oder von einer am Dosenteil vorhandenen Blende gebildet sein. Die Form der Öffnung bzw. des Fensterbereichs kann z.B. rund oder viereckig sein, sie kann aber eine andere (z.B. polygonale oder n-eckige) Form haben. In der Draufsicht auf den Fensterbereich (d.h. bei einer Blickrichtung senkrecht zur Fensterebene) sind die Sensorvorrichtungen nicht im Zentrum des Fensterbereichs, sondern am Rand (d.h. näher bei der Seitenwand) angeordnet. "Am Rand des Fensterbereichs" ist so zu verstehen, dass die Sensorvorrichtungen (in einer Richtung parallel zur Fensterebene) näher beim Rand als beim Zentrum angeordnet sind. Als Randbereich kann insbesondere ein Bereich betrachtet werden, der sich nicht über mehr als 1/3 des minimalen Abstandes zwischen Rand des Fensterbereichs und Zentrum oder sogar nur 1/5 dieses Abstandes erstreckt.

Der Fensterbereich, welcher in der Regel mit einem für IR-Strahlung transparenten Abdeckelement (Fensterelement) verschlossen ist, ist derjenige Bereich des Gehäuses des Präsenzmelders, durch welchen die zu detektierende IR-Strahlung eindringen kann. Dabei ist es unerheblich, ob ein Fensterelement aus einem für IR-Strahlung durchlässigen Material vorhanden ist oder ob der Fensterbereich nur durch eine Öffnung im Gehäuse des Präsenzmelders gebildet ist. Ein im Fensterbereich angeordnetes Fensterelement hat allerdings den Vorteil, dass die Komponenten im Inneren des Dosenteils vor Schmutz und Beschädigung geschützt sind. Wenn ein Fensterelement vorhanden ist, kann dieses aufgrund der erfindungsgemässen Konstruktion eben (flach) ausgebildet sein. Es ist aber auch durchaus denkbar, dass ein Fensterelement kalottenförmig gewölbt ist, wobei eine derartige Ausführung bei einem erfindungsgemässen Präsenzmelder aufgrund der vollständigen Anordnung der Sensorvorrichtungen und Spiegelelemente bzw. Spiegelfacetten im Inneren des Dosenteils nicht erforderlich ist. Herstellerseitig kann das Erscheinungsbild des Präsenzmelders also einfach schon dadurch verändert werden, dass bei einem ansonsten gleichen Aufbau ein flaches, kalottenförmiges, pyramidenförmiges, vielflächiges Fensterelement eingesetzt wird. Es kann auch zum Erreichen einer bestimmten ästhetischen Erscheinung dienen. Das Fensterelement ist als solches sehr kostengünstig herstellbar.

Die Sensorvorrichtungen sind Funktionseinheiten, welche für die Detektierung von Veränderungen der IR-Strahlung im Überwachungsbereich geeignet sind und ein Signal (zur Steuerung eines elektronischen bzw. elektrischen Schalters) ausgeben. Die Sensorvorrichtungen sind bevorzugt so ausgebildet, dass die IR-Strahlung eines Lebewesens (d.h. eine Veränderung des Wärmestrahlungsfeldes) ermittelt werden kann (und als Signal ausgegeben werden kann). Grundsätzlich kann bei einer Sensorvorrichtung jedwede Art von Sensoren zur Detektierung von IR-Strahlung zum Einsatz kommen. Für eine Ausführung des Präsenzmelders als passiv IR-Präsenzmelder sind pyroelektrische Sensoren bevorzugt. Eine Sensorvorrichtung kann für differenzielle Messungen, z.B. zwei Sensoren oder einen zweigeteilten Sensor umfassen, um beispielsweise Bewegungen einer IR-Quelle detektieren zu können. Eine einzelne pyroelektrische Sensorfläche ist dazu nicht in der Lage, da Veränderungen erst durch Vergleich der Signale zweier Strahlungsempfänger detektiert werden können (zeitliche/örtliche Differenzierung).

Die Sensoren der Sensorvorrichtungen können eckig, rund oder den Erfordernissen angepasst geformt sein. Die Sensoren einer Sensorvorrichtung und die zughörige Spiegelfacette können in ihrer Form derart aufeinander abgestimmt sein, dass bei der Detektierung am Sensor eine optimale Ausnutzung der einfallenden und von der Spiegelfacette umgelenkten Strahlung gewährleistet ist. Die Spiegelfacetten sind vorzugsweise als konkave Sammelspiegel ausgeführt, welche die Strahlung des zugeordneten Raumsegments auf einen der Sensorvorrichtungen fokussieren.

Erfindungsgemäss ist mindestens eine zweite, von der ersten Sensorvorrichtung unabhängige, die IR-Strahlung eines Lebewesens ermittelnde Sensorvorrichtung vorhanden. Diese ist ebenfalls in dem Dosenteil (d.h. im Innenraum desselben) an der Vorderseite unmittelbar hinter der Fensterebene in einem Randbereich des Fensterbereichs angeordnet. Die zweite Sensorvorrichtung ist beabstandet von der ersten Sensorvorrichtung. Der Abstand zwischen den zwei oder mehr Sensorvorrichtungen sollte zumindest so gross sein, dass mit einer ersten Spiegelfacette die Strahlung nur auf eine erste der beiden Sensorvorrichtungen ausgerichtet werden kann und mit einer zweiten Spiegelfacette nur auf eine zweite Sensorvorrichtung. Ein Abstand zwischen den Sensorvorrichtungen kann z.B. mindestens der Hälfte des Durchmessers (bzw. der Hälfte der grössten Seitenlänge) des Fensterbereichs entsprechen. Bei einem quadratischen Fensterbereich können die Sensorvorrichtungen in den Ecken platziert werden, so dass der Abstand in der Grössenordnung der Seitenlänge des Quadrats liegt.

Die erste der mindestens zwei Spiegelfacetten der Spiegelanordnung richtet ein erstes Raumsegment des Überwachungsbereichs optisch auf die erste Sensorvorrichtung aus und die zweite der mindestens zwei Spiegelfacetten richtet ein zweites Raumsegment, welches vom ersten Raumsegment verschieden ist, optisch auf die zweite Sensorvorrichtung aus. Vorzugsweise lenkt jede Spiegelfacette die eintreffende IR-Strahlung auf nur eine der vorhandenen Sensorvorrichtungen (d.h. jede Spiegelfacette ist nur genau einer Sensorvorrichtung zugeordnet). Indem wenigstens zwei Sensorvorrichtungen vorhanden sind, welche durch die jeweils zugehörige Spiegelfacette unterschiedliche zu überwachende Raumsegmente zugeordnet sind, kann der Überwachungsbereich weitgehend beliebig erfasst werden. Die jeweils andere Sensorvorrichtung kann bei geeigneter Anordnung und Ausrichtung der zugehörigen Spiegelfacette die für die erste Sensorvorrichtung "blinden" Bereiche erfassen. Die von den Sensorvorrichtungen überwachten Raumsegmente können durch geeignete Ausrichtung der Spiegelfacetten einander ergänzend im Überwachungsbereich platziert werden und erlauben somit eine optimale Erfassung einfallender IR-Strahlung.

Die Spiegelfacetten können als rechteckige, runde oder weitgehend beliebig geformte Elementarspiegel ausgebildet sein. Vorzugsweise haben die Spiegelfacetten einen fokussierenden Effekt (aufgrund einer konkaven Form), so dass die Strahlungsenergie pro Flächeneinheit des Sensors erhöht bzw. maximiert wird. Bei einer Ausführungsform mit mehreren zu einer Sensorvorrichtung zugeordneten Spiegelfacetten hat sich eine Anordnung von Elementarspiegeln mit einer runden Grundform bewährt, welche teilweise überlappend angeordnet sind, sodass die resultierende Spiegelfläche eine schuppen- oder schindelartige Struktur aufweist.

Die Sensorvorrichtungen sind in dem Dosenteil (d.h. im Innenraum desselben) an der Vorderseite unmittelbar hinter (nämlich nahe an) der Fensterebene angeordnet und zwar in einem Randbereich des Fensterbereichs. Um die einfallende Strahlung auf die jeweilige Sensorvorrichtung umlenken zu können, sind die Spiegelfacetten je nach gewünschtem zu überwachenden Raumsegment hinter der zugeordneten Sensorvorrichtung oder bezüglich der Rückwand des Dosenteils höchstens auf gleicher Höhe mit der Sensorvorrichtung angeordnet. Damit ergibt sich der Vorteil, dass keine für die Detektierung der IR-Strahlung erforderlichen Komponenten weiter vorne angeordnet zu sein brauchen, als die Sensorvorrichtungen. Insbesondere wird damit erreicht, dass diese Komponenten vollständig innerhalb des Dosenteils, d.h. hinter einer durch die den Fensterbereich bildenden Öffnung definierten Öffnungsebene, angeordnet sein können.

Indem die Sensorvorrichtungen zudem in einem Randbereich des Fensterbereichs, z.B. bei der Seitenwand, angeordnet sind, besteht keine oder nur eine möglichst geringe Abschattung des Fensterbereichs. Insbesondere besteht keine Abschattung durch die Sensorvorrichtungen für diejenige IR-Strahlung, welche aus entfernten Raumsegmenten zum Präsenzmelder gelangt und daher unter einem flachen Winkel (d.h. > 45° bezüglich der Senkrechten zur Fensterebene) durch den Fensterbereich hindurch tritt. Damit kann der effektive Überwachungsbereich des Präsenzmelders durch eine erhöhte Empfindlichkeit für flach einfallende Strahlung ausgeweitet werden.

Auch steil einfallende Strahlung, d.h. Strahlung, welche im Wesentlichen aus einem Raumbereich direkt vor dem Präsenzmelder einfällt (d.h. < 45° bezüglich der Senkrechten zur Fensterebene), ist aufgrund der Anordnung der Sensorvorrichtungen im Randbereich der Fensteröffnung ebenfalls nicht oder nur im Randbereich und damit nur zu einem geringen Masse abgeschattet. Hierbei ist bei steil einfallender IR-Strahlung eine allfällige Abschattung weniger nachteilig, als es bei flach einfallender IR-Strahlung der Fall wäre. Steil einfallende Strahlung rührt typischerweise aus einem Bereich näher beim Präsenzmelder her und weist daher auch eine höhere relative Intensität auf. Eine allfällige Abschattung ist daher für eine Detektierungsempfindlichkeit der steil einfallenden Strahlung weniger relevant, als es für flach einfallende Strahlung der Fall ist.

Idealerweise sind alle elektronischen und optischen Bauelemente (d.h. Sensorvorrichtungen, Spiegel) und alle Konstruktionsbauteile (Halterungen dieser Bauelemente) vollständig innerhalb des Dosenteils angeordnet und ragen nicht über die durch die den Fensterbereich bildende Öffnung definierte Fensterebene hinaus. Im Sinn einer optimalen Ausnutzung des Innenraums des Dosenteils kann es von Vorteil sein, wenn mindestens eine Sensorvorrichtung und mindestens eine Spiegelfacette unmittelbar (d.h. praktisch abstandslos) an die Fensterebene (bzw. ein dort eingesetztes Abdeckelement) anschliesst. Vorzugsweise ist der Abstand nicht grösser als 1/10 der Höhe des Innenraums (d.h. der maximalen Innenraumabmessung in Richtung senkrecht zur Fensterebene).

Erfindungsgemäss ist der Präsenzmelder für den versenkten Einbau geeignet (Unterputzmontage). Der Dosenteil ist zu diesem Zweck derart ausgebildet, dass er in einer Vertiefung bzw. Ausnehmung in beispielsweise einer Wand oder Decke untergebracht werden kann, ohne dass die Funktionalität beeinträchtigt wird. Dies ist dadurch möglich, dass keine Bauelemente über die Fensterebene vorstehen und dass der Rand des Fensterbereichs der vorderste Teil des Gehäuses ist. Der Dosenteil kann somit weitgehend vollständig in der Wand bzw. der Decke versenkt angeordnet sein und ein transparentes Abdeckelement (Fensterelement) kann flach ausgebildet sein, so dass die Vorderseite des Präsenzmelders im Wesentlichen in einer durch die umgebende Wand bzw. Decke definierten Ebene angeordnet werden kann bzw. diese nicht überschreitet. Hierzu ist es erforderlich, dass der Präsenzmelder keine durch die Seitenwand einfallende Strahlung für eine Detektierung benötigt, sondern nur Strahlung durch den Fensterbereich an der Vorderseite in den Präsenzmelder einzutreten braucht.

Zur Unterputzmontage können aussenseitig am Dosenteil Verankerungsmittel ausgebildet sein, um den Dosenteil in einem Wandmaterial oder in einer Montagebüchse verankern zu können. Es kann aber auch ein Schutzgehäuse vorgesehen sein, in welches der Dosenteil hineinpasst. Weiter kann der Dosenteil an der Vorderseite beispielsweise einen vom Rand des Fensterbereichs nach aussen auskragenden Flansch aufweisen, welcher in oder an der Oberfläche des Putzes bzw. der Wandung des Bauteils platziert wird und einen ästhetisch glatten Übergang des Endputzes an den Fensterbereich heran erlaubt. Dem Fachmann erschliessen sich unmittelbar weitere mögliche Massnahmen, welche vorteilhaft für eine Unterputzmontage des Dosenteils sind.

Der erfindungsgemässe Präsenzmelder muss nicht zwingend so eingebaut werden, dass der Dosenteil vollständig versenkt ist. Der Dosenteil kann auch teilweise über die Oberfläche des Bauteils vorstehen, in bzw. an welchem er befestigt wird. Im Fachhandel sind z.B. modulare Systeme bekannt, bei welchen in ein Montagegehäuse wahlweise ein manueller Lichtschalter, ein Temperatursensor, ein Dimmer, ein Präsenzmelder etc. eingesetzt werden kann. Solche modularen Systeme verwenden z.B. einen einheitlichen Abdeckrahmen, welcher über dem Verputz angeordnet ist. Bei einem solchen System wird der erfindungsgemässe Präsenzmelder bezüglich der Vorderseite dieses Abdeckrahmens versenkt sein, nicht aber bezüglich des Putzes. In der Praxis wird aber meist auch in diesen Fällen von einer Unterputzmontage gesprochen.

Erfindungsgemäss braucht der Präsenzmelder nur im Fensterbereich für die zu detektierende IR-Strahlung durchlässig zu sein. Insbesondere ist es nicht erforderlich, die Seitenwand oder andere Bereiche des Gehäuses oder des Dosenteils IR-durchlässig zu gestalten. Der gesamte effektive Überwachungsbereich des Präsenzmelders ergibt sich aufgrund der Einfallsrichtungen der durch den Fensterbereich an der Vorderseite einfallenden IR-Strahlung, welche durch die Spiegelfacetten auf die jeweils zugeordnete Sensorvorrichtung gelenkt bzw. reflektiert wird. Erst durch den einzigen erforderlichen Fensterbereich an der Vorderseite ist eine Unterputzmontage des Präsenzmelders überhaupt möglich, da das Gehäuse in keinem weiteren Bereichen, wie z.B. der Seitenwand, IR-durchlässig ausgebildet sein muss.

Gesamthaft ergibt sich somit bei dem erfindungsgemässen Präsenzmelder die Möglichkeit, potenziell die gesamte aus einem Halbraum vor dem Präsenzmelder durch den Fensterbereich einfallende Strahlung für eine Detektierung nutzen zu können. Somit kann trotz der Tatsache, dass die Seitenwand nicht für den Strahlungseintritt benutzt wird, dass also die Sensorvorrichtungen azimutal nicht von einem Fenster umgeben sind, ein im Vergleich zu bekannten Konstruktionen erweiterter Überwachungsbereich abgedeckt werden. Eine Abdeckung eines Raumwinkels Ω = 2π sr ist mit zwei Sensorvorrichtungen möglich, erst recht mit einer bevorzugten Anzahl von vier Sensorvorrichtungen. Allerdings beschränkt sich die Erfindung nicht auf den genannten Raumwinkel. Je nach Anwendungsgebiet des Präsenzmelders können auch kleinere Raumwinkel sinnvoll sein. Im Unterschied zum eingangs erwähnten Stand der Technik, gemäss DE 198 05 622 (Haller), ist die Erfindung nicht auf einen streifenförmigen Überwachungsbereich begrenzt.

Bevorzugt ist bei einem Präsenzmelder der erfindungsgemässen Art für jede Sensorvorrichtung eine Mehrzahl von Spiegelfacetten vorgesehen. Jeder Sensorvorrichtung kann somit eine Mehrzahl von zu überwachenden Raumsegmenten zugeordnet werden. Die Spiegelfacetten sind dabei bevorzugt individuell derart ausgerichtet, dass die aus einem gewünschten Raumsegment einfallende IR-Strahlung auf die zugehörige Sensorvorrichtung abgebildet wird. Dabei kann die Ausrichtung derart gewählt werden, dass z.B. perspektivisch bedingte Verzerrungen und Divergenzen der Raumsegmente ausgeglichen werden (siehe hierzu auch weiter unten).

Die einzelnen Spiegelfacetten der Mehrzahl von Spiegelfacetten einer Sensorvorrichtung können auf einem gemeinsamen Träger angeordnet sein oder die Spiegelfacetten können individuell am Gehäuse des Präsenzmelders befestigt sein. Bevorzugt sind die Spiegelfacetten derart angeordnet, dass die über die Spiegelfacetten reflektierte, auf die zugehörige Sensorvorrichtung gelenkte IR-Strahlung an allen Spiegelfacetten unter einem spitzen Winkel, d.h. unter kleinen Einfallswinkeln, reflektiert wird. D.h. im Gegensatz zu bekannten Präsenzmeldern mit Spiegelsystemen, welche einen grossen, d.h. azimutal 360° umfassenden, Überwachungsbereich aufweisen, braucht kein streifender Einfall an den Spiegelfacetten zu erfolgen. Damit wird zum einen eine besonders gute Detektierungsempfindlichkeit für weitgehend alle überwachten Raumsegmente erreicht. Zum anderen wird damit ermöglicht, dass ein Fensterbereich an der Vorderseite für eine Überwachung weitgehend des gesamten Halbraums vor dem Präsenzmelder ausreicht und keine Fensterbereiche an der umlaufenden Seitenwand erforderlich sind.

Die Gesamtheit der Raumsegmente, die der gleichen Sensorvorrichtung zugeordnet sind, definiert bevorzugt je einen Teilbereich des Überwachungsbereichs. Der jeweilige Teilbereich braucht dabei nicht flächendeckend bzw. raumfüllend erfasst zu sein. Es reicht dabei aus, dass die Raumsegmente den Teilbereich in einem genügend dichten Raster erfassen, sodass eine Detektierung von Lebewesen mit hinreichender Sicherheit gewährleistet ist.

Eine Anzahl der überwachten Raumsegmente einer Sensorvorrichtung in einem Teilbereich ist durch die Anzahl der zugehörigen Spiegelfacetten bestimmt. Um eine hinreichend dichte Überdeckung des Teilbereichs zu erreichen, ist es daher von Vorteil, eine möglichst grosse Anzahl von Spiegelfacetten zu jeder Sensorvorrichtung vorzusehen. Hierbei ist jedoch zu berücksichtigen, dass die einzelnen Spiegelfacetten eine gewisse Mindestfläche aufzuweisen haben, um eine hinreichende, für eine Detektierung erforderliche, Strahlungsmenge aus dem zugehörigen Raumsegment auf die Sensorvorrichtung lenken zu können. Dabei ist auch eine Empfindlichkeit der gewählten Sensoren der Sensorvorrichtungen zu berücksichtigen.

Mit Vorzug überlappen sich mindestens zwei Teilbereiche in einem Überlappungsbereich. Damit kann im Überlappungsbereich eine Ergänzung oder eine Redundanz geschaffen werden, welche die Empfindlichkeit des Präsenzmelders oder eine Überdeckung des Überlappungsbereich mit überwachten Raumsegmenten verbessert. Beispielsweise vergrössert sich aufgrund der Strahlungsdivergenz mit zunehmendem Abstand vom Präsenzmelder die absolute erfasste Fläche eines durch eine Spiegelfacette definierten Raumsegments. Insbesondere bei grösseren Entfernungen nimmt damit auch die Empfindlichkeit in diesem Raumsegment ab. Zudem wird aufgrund der Divergenz auch die absolute Fläche der überdeckungsfreien Bereiche zwischen benachbarten Raumsegmenten grösser. Im Überwachungsbereich bestehen somit systemisch bedingt Bereiche mit besserer Detektierungsempfindlichkeit bzw. Überdeckung und Bereiche mit reduzierter Empfindlichkeit bzw. Überdeckung. Dabei können z.B. auch Raumsegmente einer Sensorvorrichtung gezielt in Bereichen platziert werden, welche von Raumsegmenten einer weiteren Sensorvorrichtung nicht erfasst werden können bzw. aus konstruktionsbedingten Gründen schwierig zu erfassen wären. Dabei können im Überlappungsbereich auch gezielt Bereiche in einem der Teilbereiche frei gelassen werden, d.h. nicht von Raumsegmenten überdeckt sind, um diese von den Raumsegmenten einer weiteren Sensorvorrichtung erfassen zu lassen. Raumsegmente einer der Sensorvorrichtungen können im Überlappungsbereich aber auch gezielt auf Raumsegmente einer weiteren Sensorvorrichtung ausgerichtet werden, um in diesem Bereich z.B. eine verbesserte Empfindlichkeit zu erreichen.

In einer bevorzugten Ausführungsform ist der gesamte Überwachungsbereich von Überlappungsbereichen überdeckt. Damit wird erreicht, dass die von den mehreren Sensorvorrichtungen überwachten Teilbereiche optimal ergänzend von Raumsegmenten überdeckt werden können.

Zur Verbesserung der Überdeckung sind daher mit Vorteil im Überlappungsbereich lokal alternierende Strukturen gebildet, d. h. Bereiche, in welchen sich Raumsegmente der einen Sensorvorrichtung mit Raumsegmenten einer anderen Sensorvorrichtung abwechseln. Damit ergänzen sich im Überlappungsbereich die Teilbereiche der einzelnen Sensorvorrichtungen und erlauben somit gesamthaft ein dichteres Raster von überwachten Raumsegmenten und somit eine bessere Überdeckung im Überlappungsbereich.

Um die Empfindlichkeit des Präsenzmelders zu verbessern, können im Überlappungsbereich Überlagerungen von Raumsegmenten der einen Sensorvorrichtung mit Raumsegmenten der anderen Sensorvorrichtung existieren. Damit wird sichergestellt, dass im Bereich der Überlagerung die einfallende IR -Strahlung von beiden Sensorvorrichtungen detektiert wird. Wie oben bereits erwähnt, kann somit beispielsweise eine mit zunehmendem Abstand zum Präsenzmelder abnehmende Empfindlichkeit des Melders bereichsweise ausgeglichen werden.

Es versteht sich, dass sowohl alternierende Strukturen als auch Überlagerungen der Raumsegmente im Überlappungsbereich in Kombination oder einzeln vorgesehen sein können. Zusammenfassend ist festzuhalten, dass durch den Überlappungsbereich der von den einzelnen Sensorvorrichtungen überwachten Teilbereiche durch gezieltes Platzieren der überwachten Raumsegmente wenigstens zweier Sensorvorrichtungen eine Empfindlichkeit bzw. eine Überdeckung ausgewählter Bereiche des gesamten Überwachungsbereichs selektiv gesteuert und/oder verbessert werden kann.

Bevorzugt ist der Fensterbereich eines erfindungsgemässen Präsenzmelders quadratisch ausgebildet und der Präsenzmelder weist vier Sensorvorrichtungen auf, welche vollständig im Dosenteil und bei den Ecken des quadratischen Fensterbereichs angeordnet sind. Jeder Sensorvorrichtung ist wenigstens eine oder eine Mehrzahl von Spiegelfacetten zugeordnet, welche ein oder eine Mehrzahl von Raumsegmenten definieren, die einen der jeweiligen Sensorvorrichtung zugehörigen Teilbereich wenigstens teilweise überdecken. Indem vier Sensorvorrichtungen vorhanden sind, braucht jede Sensorvorrichtung nur einen azimutalen Winkelbereich von 90° zu überwachen, um bei geeigneter Anordnung der Sensorvorrichtungen und der jeweils zughörigen Spiegelfacetten eine vollständige Rundumüberwachung über 360° des gesamten Präsenzmelders zu gewährleisten. Eine einzelne Sensorvorrichtung erlaubt bei geeigneter Anordnung der Spiegelfacetten mit hinreichender Zuverlässigkeit auch eine Überwachung eines azimutalen Winkelbereichs von mehr als 90°, insbesondere von bis zu 180°. Vier Sensorvorrichtungen bieten daher den Vorteil, dass beispielsweise die oben genannten Überlappungsbereiche der einzelnen Teilbereiche grosszügiger gewählt werden können, als es mit beispielsweise nur zwei Sensorvorrichtungen der Fall wäre. Insbesondere erlauben vier Sensorvorrichtungen, welche jeweils einen Teilbereich mit azimutalem Winkelbereich von 180° erfassen, bei der oben genannten Anordnung, dass der gesamte Überwachungsbereich von den Teilbereichen jeweils zweier Sensorvorrichtungen erfasst ist. Mit anderen Worten ist der gesamte Überwachungsbereich von den oben genannten Überlappungsbereichen überdeckt. Damit ist der Präsenzmelder aufgrund der vier Sensorvorrichtungen zum einen besser an die jeweiligen Erfordernisse anpassbar. Zum anderen können z.B. systemisch bedingte Bereiche mit reduzierter Detektierungsempfindlichkeit wie z.B. weiter entfernte Raumsegmente besser ausgeglichen werden, indem die jeweiligen überwachten Raumsegmente entsprechend ergänzend ausgerichtet werden.

Als Varianten sind auch Ausführungen mit drei oder mehr als vier Sensorvorrichtungen denkbar, wobei unabhängig von der Anzahl von Sensorvorrichtungen auch runde Fensterbereiche vorgesehen sein können. Im Fall runder Fensterbereiche sind die Sensorvorrichtungen bevorzugt unter gleichen Teilungswinkeln längs des Umfangs des Fensterbereichs verteilt angeordnet.

Um eine bestmögliche Fokussierung der einfallenden IR-Strahlung auf die zugehörigen Sensorvorrichtungen zu erreichen, ist die Mehrzahl der Spiegelfacetten, welche einem der Sensorvorrichtungen zugeordnet sind, in einer, bezüglich der jeweils zugeordneten Sensorvorrichtung, konkaven Spiegelfläche angeordnet. Die Spiegelfläche muss hierbei nicht durchgehend ausgebildet sein und bezeichnet eine geometrische Fläche, nach welcher die Spiegelfacetten angeordnet sind. Die Spiegelfläche kann aber auch als durchgehendes Spiegelelement ausgebildet sein, wobei die Spiegelfacetten beispielsweise durch einzelne, gegeneinander geneigte Bereiche des Spiegelelements gebildet sind. Aufgrund der konkaven Anordnung schliessen benachbarte Spiegelfacetten auf der der Sensorvorrichtung zugewandten Seite einen Winkel ein, welcher kleiner ist als 180°. Durch die konkave Anordnung der Spiegelfacetten können beispielsweise Facetten, welche näher bei der Rückwand angeordnet sind, steil einfallende Strahlung auf die Sensorvorrichtungen umlenken und Spiegelfacetten in einem vorderen Bereich flach einfallende Strahlung. Grundsätzlich ist es auch denkbar, dass einzelne Spiegelfacetten nicht der konkaven Spiegelfläche folgen, d.h. mit einer benachbarten Spiegelfacette einen Winkel grösser als 180° einschliessen, um das zugehörige Raumsegment gesondert zu platzieren.

Die konkave Spiegelfläche umfasst bevorzugt einen Polarwinkelbereich von etwa 90°. Damit wird zusammen mit einem azimutalen Winkelbereich von weitgehend 90° sichergestellt, dass die Spiegelfacetten durch den Fensterbereich potenziell wenigstens einen Quadranten des Halbraums vor dem Präsenzmelder erfassen können.

Bevorzugt sind die konkaven Spiegelflächen näherungsweise sphärisch. Eine sphärische Anordnung bietet hierbei den Vorteil, dass sie gute Bündelungseigenschaften hat und vergleichsweise einfach umzusetzen ist. Die jeweils zugehörige Sensorvorrichtung ist in diesem Fall in einem Bereich beim Mittelpunkt der sphärischen Spiegelfläche angeordnet. Dabei ist der Mittelpunkt jedoch gegenüber der Sensorvorrichtung nach vorne und nach innen hin versetzt, um eine Fokussierung der einfallenden IR-Strahlung auf die Sensorvorrichtung zu ermöglichen. Es sind aber auch parabolische oder andere Geometrien denkbar.

Um einen möglichst grossen Überwachungsbereich zu überdecken, ist sicherzustellen, dass auch besonders flach einfallende IR-Strahlung, d.h. beinahe parallel mit der Fensterebene einfallende IR-Strahlung, auf die Sensorvorrichtungen gelenkt wird. Derartig flach einfallende Strahlung dringt aufgrund des flachen Einfallswinkels nicht weit nach hinten in das Gehäuse des Präsenzmelders ein. Um derartige Strahlung dennoch auf die Sensorvorrichtung umlenken zu können, sind bevorzugt Spiegelfacetten vorne im Gehäuse, nahe bei der Fensteröffnung angeordnet. Insbesondere erstreckt sich die Spiegelfläche einer Sensorvorrichtung dabei in einem mittleren Bereich des Gehäuses bis an die Fensterebene heran. Die Fensterebene kann dabei einer durch die Öffnung des Dosenteils definierten geometrischen Öffnungsebene entsprechen. In diesem Bereich sind Spiegelfacetten bei der Fensterebene bevorzugt beinahe senkrecht zur Fesnterebene angeordnet, um die flach einfallende Strahlung auf die ebenfalls nahe bei der Fensterebene, d.h. vorne beim Fensterbereich, angeordneten Sensorvorrichtungen zu lenken.

Hierbei ist es zudem vorteilhaft, wenn die Spiegelflächen benachbarter Sensorvorrichtungen in einem Bereich zwischen den benachbarten Sensorvorrichtungen gegenüber der Ebene des Fensterbereichs, d.h. der Fensterebene, zurückversetzt sind. Damit ist der Vorteil verbunden, dass die Spiegelfläche einer Sensorvorrichtung die Spiegelfläche einer benachbarten Sensorvorrichtung nicht oder nur in einem geringen Mass für einfallende IR-Strahlung abschattet.

Bei einer besonders vorteilhaften Ausführungsform eines erfindungsgemässen Präsenzmelders durchdringen die geometrischen Flächen einander, welche die Spiegelflächen benachbarter Sensorvorrichtungen definieren. D.h. die Spiegelflächen sind derart angeordnet, dass sich im Bereich der Durchdringung der geometrischen Flächen eine Stosskante benachbarter Spiegelflächen ergibt, an welcher die Spiegelflächen aneinanderstossen bzw. ineinander übergehen. Dies erlaubt eine Reduktion des Platzbedarfs für die Spiegel. Indem die Spiegelflächen zumindest teilweise trotzdem bis zur Fensterebene reichen, können immer noch genügend Spiegelfacetten in einem Bereich platziert werden, der flach einfallende Strahlung erfassen kann.

Im Fall sphärischer Spiegelflächen weisen die Mittelpunkte der gedachten Sphären hierzu einen Abstand auf, welcher geringer ist als ein Durchmesser der Sphäre. Die Sphären weisen in diesem Fall einen Schnittkreis auf. Die Stosskante entspricht dann weitgehend einem Abschnitt auf dem Schnittkreis, an welcher die benachbarten Spiegelflächen aneinanderstossen bzw. ineinander übergehen. Die Stosskante ist in diesem Fall bevorzugt in einer Mittelebene zwischen den benachbarten Sensorvorrichtungen angeordnet. Die Spiegelflächen sind in diesem Fall wie oben beschrieben in einem Bereich zwischen den Sensorvorrichtungen vom Fensterbereich nach hinten zurückversetzt.

In einer Variante können die Mittelpunkte der gedachten Sphären beispielsweise auch einen Abstand aufweisen, welcher dem Durchmesser der Sphären entspricht. Die Spiegelflächen berühren sich dann aussenseitig, auf der den zugehörigen Sensorvorrichtungen abgewandten Seiten. Zwischen den Spiegelflächen ergeben sich in diesem Fall keine Stosskanten und die Spiegelflächen sind nicht vom Fensterbereich zurückversetzt. In einer weiteren Variante können die Spiegelflächen auch parabolisch sein, in welchem Fall die zugehörigen gedachten geometrischen Flächen Paraboloide sind. Mit Vorteil durchdringen sich diese wie oben anhand des Beispiels von sphärischen Spiegelflächen beschrieben, wodurch sich in einer Mittelebene zwischen den benachbarten Sensorvorrichtungen eine parabolische Stosskante zwischen den Spiegelflächen ergibt. Ebensolches gilt auch für weitere geeignete Geometrien der Spiegelflächen.

Der Dosenteil oder ein den Dosenteil aufnehmendes Schutzgehäuse sind vorzugsweise durch körperliche Merkmale (aussenseitige Verankerungshilfen, Flansch als Anschlag beim Versenken etc.) zur Unterputzmontage ausgebildet. Damit kann der Präsenzmelder bis zur Fensterebene versenkbar in einem Gebäudeteil eingebaut werden.

Die Erfindung erstreckt sich auch auf ein Bauteil mit einem Präsenzmelder der beschriebenen Art, wobei die Fensterebene des Präsenzmelders im Wesentlichen einer Oberflächenebene des Bauteils entspricht. Dies entspricht dem besonders bevorzugten Flacheinbau des Präsenzmelders. Das Bauteil kann ein Gebäudeteil (Wand, Decke) sein oder eine sonstige Einrichtung, in welcher der Präsenzmelder integriert ist (z.B. Lampe, Fernseher, Toranlage etc.).

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen schematisch:
- Fig. 1: einen Einsatz für einen erfindungsgemässen Präsenzmelder;
- Fig. 2: den Einsatz der Fig.1, welcher in einem Dosenteil des Präsenzmelders angeordnet ist;
- Fig. 3: den Präsenzmelder in weitgehend vollständig zusammengebauten Zustand
- Fig.4: Strahlengang im Präsenzmelder in einer Schnittansicht des Präsenzmelders;
- Fig. 5: Spiegelfacetten einer Spiegelfläche eines erfindungsgemässen Präsenzmelders;
- Fig. 6: einen Teilbereich eines Überwachungsbereich einer Sensorvorrichtung eines Präsenzmelders auf einer Bodenfläche;
- Fig. 7: eine Überlagerung zweier Teilbereiche zweier benachbarter Sensorvorrichtungen;
- Fig.8: eine Überlagerung der Teilbereiche von vier Sensorvorrichtungen im Überwachungsbereich.

Grundsätzlich sind in den Figuren gleiche Teile mit gleichen Bezugszeichen versehen.

### Wege zur Ausführung der Erfindung

Fig. 1 zeigt einen Einsatz 10 für einen erfindungsgemässen Präsenzmelder 1 gemäss Fig. 3. Der Einsatz 10 umfasst eine quadratische Grundplatte 11 mit vier Kanten 20.1-20.4 und vier Ecken 11.1-11.4 als Träger für Komponenten des Präsenzmelders 1. Zur Montage des Präsenzmelders 1 wird der Einsatz 10 in einen Dosenteil 30 (in Fig. 1 nicht dargestellt, siehe Fig. 2) des Präsenzmelders 1 eingesetzt.

Auf der Grundplatte 11 sind vier weitgehend identische Sensor-/Spiegeleinheiten 10.1-10.4 angeordnet, welche jeweils einen Quadranten der Fläche der Grundplatte 11 einnehmen. Eine Sensor-/Spiegeleinheit 10.1-10.4 umfasst jeweils eine Sensorvorrichtung 13.1-13.4 und jeweils eine der Sensorvorrichtung 13.1-13.4 zugeordnete Spiegelfläche 17.1-17.4. Der von einem der Systeme 10.1-10.4 eingenommene flächenmässige Quadrant entspricht dabei einer kantenparallelen Aufteilung der Grundplatte 11 in vier gleiche Teile. Im Folgenden ist nur eine der Sensor-/Spiegeleinheiten 10.1 exemplarisch beschrieben, wobei die weiteren Einheiten 10.2-10.4 entsprechend ausgebildet sind.

An der Ecke 11.1 der Grundplatte 11 ist ein senkrecht zur Grundplatte 11 angeordneter, länglicher Montagesockel 12.1 für eine Sensorvorrichtung 13.1 mit nach innen gerichteter Sensorfläche 16.1 (siehe Fig. 2) vorhanden. Nach innen gerichtet bezeichnet hierbei eine Ausrichtung im Wesentlichen zu einer Mitte der Grundplatte 11 hin. In der dargestellten Ausführungsform ist der Montagesockel 12.1 an die Grundplatte 11 angeformt. Der Montagesockel 12.1 weist an einem von der Grundplatte 11 abgewandten Längsende 14.1 eine gabelförmige Halterung 15.1 auf, in welcher die Sensorvorrichtung 13.1 um eine Kippachse B unter einem definierten Winkel abgekippt befestigt ist.. Die Kippachse B ist dabei parallel zur Grundplatte 11 und parallel zu einer Diagonalen C.1 der Grundplatte 11 durch die der Ecke 11.1 benachbarten Ecken 11.2 und 11.4 angeordnet. Die Sensorvorrichtung 13.1 ist somit, unabhängig von einem Kippwinkel um die Achse B, in einer durch eine Mittelsenkrechte A der Grundplatte 11 und eine Diagonale C.2 aufgespannten Diagonalebene D auf die Mittelsenkrechte A ausgerichtet.

Zwischen Sensorvorrichtung 13.1 und der Mittelsenkrechten A ist die Spiegelfläche 17.1 angeordnet, welche ein Vielzahl von Spiegelfacetten 18.1-18.n aufweist. Die Spiegelfläche 17.1 hat dabei eine sphärische Geometrie, gemäss welcher die Facetten 18.1-18.n angeordnet sind. Ein Mittelpunkt (nicht dargestellt) der sphärischen Spiegelfläche 17.1 ist im Bereich der Sensorvorrichtung 13.1 angeordnet. Dabei ist der Mittelpunkt in der Ebene D gegenüber der Sensorvorrichtung 13.1 nach innen zur Mittelsenkrechten A hin und von der Grundplatte 11 weg nach vorne versetzt.

Ein Radius der sphärischen Spiegelfläche 17.1 entspricht weitgehend der Länge des Montagesockels 12.1 von der Grundplatte 11 bis zum Längsende 14.1, d.h. einer Höhe des Montagesockels 12.1 über der Grundplatte 11. In der Ebene D erstreckt sich die Spiegelfläche 17.1 über einen Winkelbereich von etwa 90 Grad, wobei die Spiegelfläche 17.1 weitgehend tangential an die Grundplatte 11 stösst. An der Grundplatte 11 reicht die Spiegelfläche 17.1 bis an die Kanten 20.1 und 20.4 heran. Im Bereich der Diagonale C.2 reicht die Spiegelfläche 17.1 an der Grundplatte 11 bis an den Montagesockel 12.1 heran.

In einem Bereich bei der Mittelsenkrechten A erstreckt sich die Spiegelfläche 17.1 bis zu einer im Wesentlichen quadratischen, parallel zur Grundplatte 11 und diagonal zu deren Kanten 20.1-20.4 ausgerichteten Abschlussfläche 23. Die Abschlussfläche 23 weist einen Abstand zur Grundplatte 11 auf, welcher im Wesentlichen der Länge des Montagesockels 12.1 entspricht. Die Spiegelfläche 17.1 geht dabei an einer Stosskante 19.1 in die Abschlussfläche 23 über, wobei die Stosskante 19.1 eine Kante der Abschlussfläche 23 bildet. Die bei der Stosskante 19.1 vorhandenen Spiegelfacetten 18.1-18.n der Spiegelfläche 17.1 sind weitgehend senkrecht zur Abschlussfläche 23 angeordnet.

Die Spiegelfläche 17.1 reicht bis an die Ebenen E.1 und E.2 heran, welche die Mittelsenkrechte A umfassen und jeweils parallel zu den Kanten 20.2 und 20.4 (Ebene E.1) bzw. 20.1 und 20.3 (Ebene E.2) der Grundplatte 11 ausgerichtet sind. Ein Verhältnis der Kantenlänge der Grundplatte 11 zum Radius der Spiegelfläche 17.1 ist dabei derart bemessen, dass die Spiegelfläche 17.1 von den Ebenen E.1 und E.2 angeschnitten wird. In den Ebenen E.1 und E.2 ergeben sich somit weitgehend auf den entsprechenden gedachten Schnittkreisen F.1 und F.2 angeordnete Abschlusskanten 21.1 und 22.1 der Spiegelfläche 17.1. Das Sensor-/Spiegelsystem 10.1 sowie der zugehörige Quadrant der Grundplatte 11 ist somit in Richtung zu benachbarten Einheiten 10.2 und 10.4 durch die Ebene E.1 und E.2 begrenzt, während eine Bauhöhe in Richtung der Achse A an der Rückseite durch die Grundplatte 11 und an einer Vorderseite durch die Lage der Abschlussfläche 23 sowie die Höhe des Montagesockels 12.1 (zuzüglich eines allfälligen Überstandes der Sensorvorrichtung 13.1) bestimmt ist.

Die weiteren Einheiten 10.2-10.3 entsprechen weitgehend identisch der Einheit 10.1 und sind um jeweils 90, 180, 270° im Gegenuhrzeigersinn um die Mittelsenkrechte A rotiert zueinander auf der Grundplatte 11 angeordnet, sodass die jeweiligen Montagesockel 12.1-12.4 in der zugehörigen Ecke 11.1-11.4 angeordnet sind. Benachbarte Spiegelflächen 17.1 und 17.2 oder 17.3 und 17.4 reichen an die Ebene E.2 heran und stossen an den entsprechenden Abschlusskanten 22.1 und 21.2 bzw. 22.3 und 21.4 aneinander - ebenso reichen die benachbarten Spiegelflächen 17.1 und 17.4 oder 17.2 und 17.3 an die Ebene E.1 heran und stossen mit Abschlusskanten 21.1 und 22.4 bzw. 22.2 und 21.3 aneinander. Im Bereich der Mittelachse A gehen die Spiegelflächen 17.1-17.4 an Stosskanten 19.1-19.4 in die Abschlussfläche 23 über, wobei die Stosskanten 19.1-19.4 Kanten der Abschlussfläche 23 bilden.

Fig. 2 zeigt den Einsatz 10 der Fig.1, welcher in einem Dosenteil 30 des Präsenzmelders 1 eingebaut ist. Der Dosenteil 30 weist dabei eine Rückwand 30.2 (nicht dargestellt, siehe Fig. 4) und eine Seitenwand 31 auf, welche sich aus vier weitgehend flachen und rechteckigen Seitenflächen 31.1-31.4 zusammensetzt. Die Seitenflächen 31.1-31.4 weisen dabei aussenseitig Montagemittel 32 in der Form von Vorsprüngen 32 auf. Für elektrische Anschlüsse vorgesehene Bereiche 33 sind vorzugweise auf der Rückwand 30.2 vorgesehen, können grundsätzlich aber auch an der Seitenwand 31 ausgebildet sein. Ebenso können auch an der Rückwand 30.2 aussenseitig entsprechende Montagemittel 32 vorgesehen sein.

An einer der Rückwand 30.2 gegenüberliegenden Vorderseite 34 weist der Dosenteil 30 eine Öffnung 35 auf. Die Öffnung 35 entspricht dabei weitgehend dem Querschnitt in einer Ebene parallel zur Rückwand 30.2 des gesamten Dosenteils 30. Insbesondere ist die Öffnung 35 derart bemessen, dass der Einsatz 10 problemlos durch die Öffnung 35 in einen Innenraum 30.1 des Dosenteils 30 eingebracht werden kann. Die Grundplatte 11 des Einsatzes 10 ist dabei an der Rückwand 30.2 und parallel zu dieser angeordnet. Eine Höhe des Dosenteils 30 von der Rückwand 30.2 zu einem Rand 35.1 der Öffnung 35 an der Vorderseite 34 ist dabei derart bemessen, dass der Einsatz 10 vollständig im Innenraum 30.1 des Dosenteils 30 angeordnet ist. Insbesondere hat der Innenraum 30.1 des Dosenteils 30 hierzu wenigstens eine Höhe aufzuweisen, welche der Höhe der Montagesockel 12.1-12.4 mit daran angebrachten Sensorvorrichtungen 13.1-13.4 entspricht. Mit Vorteil ist dabei die Höhe des Innenraums 30.1 des Dosenteils 30 derart gewählt, dass die Längsenden der Montagesockel 12.1-12.4 sowie die Abschlussfläche 23 knapp innerhalb einer Ebene G angeordnet sind, in welcher der Rand 35.1 der Öffnung 35 angeordnet ist (Öffnungsebene).

Der Einsatz 10 kann im Innenraum 30.1 z.B. durch eine Verrastung der Grundplatte 11 mit den Seitenflächen 31.1-31.4 befestigt sein. Es ist aber auch denkbar, dass zur Befestigung des Einsatzes 10 im Dosenteil 30 beispielsweise die Grundplatte 11 mit der Rückwand 30.2 verschraubt ist. Der Einsatz 10 ist derart im Dosenteil 30 angeordnet, dass die Mittelsenkrechte A mit einer Längsachse H des Dosenteils 30 zusammenfällt. Die Sensorvorrichtungen 13.1-13.4 sind nahe bei der Seitenwand 31 bei der Öffnung 35 angeordnet.

Eine weitere Montagemöglichkeit besteht darin, den Einsatz 10 von der Rückseite her in das Dosenteil 30 einzusetzen, wobei dann die Rückwand 30.2 nach Montage des Einsatzes 10 in dem Dosenteil 30 montiert wird und der Dosenteil 30 über entsprechende Anschläge für den Einsatz 10 verfügt, die sicherstellen, dass die oben genannten Rahmenbedingungen hinsichtlich Lage des Einsatzes 10 zur Öffnung 35 sicherstellen.

Im Bereich des Randes 35.1 der Öffnung 35 weist der Dosenteil 30 aussenseitig einen seitlich auskragenden, aussen umlaufenden Flansch 36 auf. Bei einem Einbau des Präsenzmelders 1 in Unterputzmontage in einer Wandausnehmung ist der Flansch 36 bevorzugt im Unterputz angeordnet und dient unter anderem der Verankerung des Dosenteils 30 von vorne her. Es ist aber auch denkbar, dass der Dosenteil 30 an der Rückwand 30.2 in der Wandausnehmung befestigt wird, z.B. durch eine Verschraubung. Der Flansch 36 dient zudem auch als Halterung bzw. als Auflage für eine Blende 37 (in Fig. 2 nicht dargestellt, siehe Fig. 3), mit welcher bei der Endmontage des Präsenzmelders 1 Ränder der Wandausnehmung sowie allfällige Einbauspuren abgedeckt werden können. Die Blende 37 kann dabei auch als Halterung für ein nicht dargestelltes Fensterelement dienen, welches die Öffnung 35 verschliesst.

Fig. 3 zeigt den Präsenzmelder 1 in weitgehend endmontiertem Zustand. Die Vorderseite 34 des Dosenteils 30 ist mit der Blende 37 versehen, welche die Öffnung 35 vollständig umrahmt und flanschartig nach aussen auskragt. Die Blende 37 ist dabei am Rand 35.1 der Öffnung 35 angebracht und weist eine Öffnung 37.1 auf, welche im Wesentlichen der Öffnung 35 entspricht.

Öffnung 35 und Öffnung 37.1 bilden somit zusammen eine Eintrittsöffnung 38 (Fensterbereich) für die zu detektierende IR-Strahlung. Je nach Ausführungsform des Präsenzmelders 1 kann die Öffnung 37.1 der Blende 37 mit einem Fenster (nicht dargestellt, siehe Fig. 4) versehen werden, welches durchlässig für IR-Strahlung ist und die Komponenten im Innenraum 30.1 des Dosenteils 30 vor Beschädigung und Verschmutzung schützt.

Die Sensorvorrichtungen 13.1-13.4 sind durch die Montagesockel 12.1-12.4 bei der Vorderseite 34 des Dosenteils 30 am Fensterbereich 38 positioniert. Im Bereich der Mittelachse A ist die Abschlussfläche 23 auf weitgehend gleicher Höhe mit den Längsenden 14.1-14.4 der Montagesockel 12.1-12.4 bzw. den daran angebrachten Sensorvorrichtungen 13.1-13.4 an der Vorderseite 34 des Dosenteils 30 angeordnet. Abschlussfläche 23 und Montagesockel 12.1-12.4 mit Sensorvorrichtungen 13.1-13.4 liegen dabei knapp hinter der Öffnungsebene G, wobei die Abschlussfläche 23 parallel zur Ebene G ausgerichtet ist. Die Blende 37 sowie das allfällig vorhandene Fenster ist in montiertem Zustand in der Ebene G angeordnet.

Fig. 4 zeigt schematisch eine Schnittansicht durch einen dem Präsenzmelder 1 entsprechenden Präsenzmelder 101. Die Schnittebene der Darstellung der Fig. 4 entspricht dabei der Ebene D durch gegenüberliegende Ecken 11.1 und 11.3 des Einsatzes 10 der Fig. 1.

In der Ansicht der Fig. 4 wurde auf die Darstellung von Elementen verzichtet, welche nicht in der Schnittebene D liegen bzw. diese nicht schneiden. Bezugszeichen entsprechender Teile der Fig. 1-3 tragen dieselben Bezugszeichen, welchen eine 1 vorangestellt ist (z.B. Dosenteil 30 -> Dosenteil 130). Wie im Fall der Fig. 1 ist nur eine Sensor/Spiegeleinheit 110.1 im Detail beschrieben.

Fig. 4 zeigt einen Dosenteil 130 des Präsenzmelders 101. Der Dosenteil 130 weist eine Rückwand 130.2 auf, von welcher sich eine Seitenwand 131 nach vorne erstreckt. An einer der Rückwand 130.2 gegenüberliegenden Vorderseite 134 weist der Dosenteil 130 eine einen Fensterbereich 138 bildende Öffnung 135 auf. An einem Rand 135.1 der Öffnung 135 kragt aussenseitig am Dosenteil 130 ein Flansch aus. In die Öffnung 135 ist ein für IR-Strahlung durchlässiges Fenster 139 eingesetzt, welches den Fensterbereich 138 bzw. die Öffnung 135 verschliesst.

Innerhalb des Dosenteils 130 ist ein Einsatz 110 mit Sensor/Spiegeleinheiten 110.1 und 110.3 vorhanden. Eine Grundplatte 111 des Einsatzes 110 ist dabei parallel an einer Rückwand 130.2 des Dosenteils 130 angeordnet. Eine Sensorvorrichtung 113.1 ist bei der Seitenwand 131 und nahe bei dem Fensterbereich 138 bzw. der Öffnung 135 und dem Fenster 139 angeordnet. Zwischen Sensorvorrichtung 113.1 und Mittelsenkrechter A ist eine Spiegelfläche 117.1 vorhanden, welche sphärisch und bezüglich der Sensorvorrichtung 113.1 konkav ausgerichtet ist. Ein Mittelpunkt X der sphärischen Spiegelfläche 117.1 liegt dabei in einem Bereich bei der Sensorvorrichtung 113.1 und ist von der Sensorvorrichtung 113.1 zum Fensterbereich 138 nach vorne und in der Ebene D nach innen zur Mittelsenkrechten A hin versetzt. Die Spiegelfläche 117.1 umfasst eine Vielzahl von Spiegelfacetten 118.1-118.n, welche jeweils aus einem der Sensorvorrichtung 113.1 zugeordneten Teilbereich 151 einfallende Strahlung 150.1-150.2 auf eine Sensorfläche 116.1 der Sensorvorrichtung 113.1 reflektieren.

In Fig. 4 ist ein exemplarischer Strahlengengang von flach einfallender IR-Strahlung 150.1 aus einem Raumsegment 152.1 eingezeichnet. Flach einfallende Strahlung 150.1 bezeichnet hierbei Strahlung, welche weitgehend quer zur Mittelsenkrechten A bzw. H durch den Fensterbereich 138 in den Innenraum des Präsenzmelders 101 eintritt. Die IR-Strahlung 150.1 wird von Spiegelfacetten 118.2 auf die Sensorvorrichtung 113.1 reflektiert, welche nahe beim Fensterbereich 138, d.h. nahe bei der Eintrittsöffnung 135 angeordnet sind. Die Spiegelfacetten 118.2 sind dabei weitgehend senkrecht zu der Öffnungsebene G des Fensterbereichs 138 angeordnet.

Ein weiterer exemplarischer Strahlengang zeigt IR-Strahlung 150.2, welche aus einem Raumsegment 152.2 unmittelbar vor dem Präsenzmelder 101 herrührt und weitgehend parallel zur Mittelsenkrechten A bzw. H einfällt. Die IR-Strahlung 150.2 wird von Spiegelfacetten 118.3 auf die Sensorvorrichtung 113.1 reflektiert, welche nahe bei der Grundplatte 111 angeordnet sind. Die Spiegelfacetten 118.3 sind dabei weitgehend parallel zur Grundplatte 111 angeordnet bzw. weisen nur eine geringe Neigung zu dieser auf. Wie aus der Fig. 4 ersichtlich ist, wird Strahlung aus beiden Richtungen 150.1-150.2 unter jeweils einem spitzen Winkel α₁-α₂ zur Sensorvorrichtung 113.1 hin reflektiert. Die Winkel α₁-α₂ bezeichnen hierbei einen Winkel, welcher sensorseitig von einfallendem und reflektiertem Strahl eingeschlossen ist. Aufgrund der konkaven Geometrie der Spiegelfläche 117.1 überkreuzen sich die einfallenden Strahlen. Dasselbe kann auch für IR-Strahlung gelten, welche aus anderen Bereichen des Teilbereichs 151 durch den Fensterbereich eintritt und von der Einheit 110.1 erfasst wird.

Hierbei sind nur Strahlengänge 150.1-150.2 eingezeichnet, welche in der Ebene D verlaufen. Es versteht sich, dass die Spiegelfläche 117.1 Strahlung auch aus einem weiten azimutalen Winkelbereich auf die Sensorvorrichtung 113.1 lenkt. Aus Gründen der besseren Übersichtlichkeit wurde auf eine Darstellung weiterer Strahlengänge ausserhalb der Ebene D verzichtet.

Fig. 5 zeigt schematisch eine z.B. den Spiegelflächen 17.1-17.4 entsprechende Anordnung einer Mehrzahl 218 von Spiegelfacetten einer Spiegelfläche 217.1 eines erfindungsgemässen Präsenzmelders 201. Die Darstellung der Fig. 5 versteht sich hierbei als Schema zur Zuordnung der Mehrzahl 218 von Spiegelfacetten und gibt keine konkrete Ausführungsform der Spiegelfläche 217.1 wieder.

Im Folgenden sind den in den Fig. 1-3 beschriebenen Teilen entsprechende Teile mit denselben Bezugszeichen versehen, welchen jedoch eine 2 vorangestellt wurde.

Die Mehrzahl 218 von Spiegelfacetten ist in nebeneinander angeordneten Reihen R.1-R.11 wie folgt geordnet (Raumsegmente siehe weiter unten):

| Reihe Spiegelfacetten | Spiegelfacetten (von hinten nach vorne) | Reihe Raumsegmente | Raumsegmente |
|---|---|---|---|
| R.1 | R.1.1-R.1.4 | S.1 | S.1.1-S.1.4 |
| R.2 | R.2.1-R.2.5 | S.2 | S.2.1-S.2.5 |
| R.3 | R.3.1-R.3.6 | S.3 | S.3.1-S.3.6 |
| R.4 | R.4.1-R.4.8 | S.4 | S.4.1-S.4.8 |
| R.5 | R.5.1-R.5.9 | S.5 | S.5.1-S.5.9 |
| R.6 | R.6.1-R.6.9 | S.6 | S.6.1-S.6.9 |
| R.7 | R.7.1-R.7.9 | S.7 | S.7.1-S.7.9 |
| R.8 | R.8.1-R.8.8 | S.8 | S.8.1-S.8.8 |
| R.9 | R.9.1-R.9.6 | S.9 | S.9.1-S.9.6 |
| R.10 | R.10.1-R.10.5 | S.10 | S.10.1-S.10.5 |
| R.1 1 | R.11.1-R.11.4 | S.1 | S.1 1.1-S.11.4 |

Hierbei ist festzuhalten, dass zur besseren Übersichtlichkeit nur diejenigen Bezugszeichen in den Figuren vermerkt sind, auf welche in der Beschreibung explizit Bezug genommen wird.

Die einzelnen Spiegelfacetten R.1.1-R.11.4 sind dabei kreisförmig ausgebildet. Der besseren Übersichtlichkeit halber sind die Spiegelfacetten R.1.1-R.11.4 ohne Überlapp dargestellt. In einer konkreten Umsetzung der Spiegelfläche 217 können die Facetten R.1.1-R.11.4 jedoch überlappend angeordnet sein, sodass sich eine schuppen- oder schindelartige Struktur der Spiegelfläche 117.1 ergibt.

Im Präsenzmelder 201 sind die Reihen R.1-R.11 von hinten nach vorne derart angeordnet, dass Mittelpunkte der Spiegelfacetten R.1.1-R.11.4 einer der Reihen R.1-R.11 weitgehend in oder nahe bei jeweils einer zugeordneten Ebene T.1-T.11 angeordnet sind, welche weitgehend senkrecht zur Grundplatte 11 (Fig. 1) stehen. "Hinten" und "vorne" bezieht sich hierbei wie zuvor auf eine Anordnung der Spiegelfacetten R.1.1-R.11.4 im Präsenzmelder 201: "Hintere" der Spiegelfacetten R.1.1-R.11.4 sind näher bei einer Rückwand des Präsenzmelders 201 angeordnet während "Vordere" der Spiegelfacetten R.1.1-R.11.4 näher bei einem Fensterbereich an einer Vorderseite 234 angeordnet sind.

Eine mittlere Reihe R.6 ist dabei in der Diagonalebene D angeordnet. Die einzelnen Spiegelfacetten R.1.1-R.11.4 sind dabei individuell ausgerichtet, um eine optimale Überdeckung eines zu überwachenden Teilbereichs 251 zu gewährleisten, wie in der folgenden Fig. 6 dargestellt.

Fig. 6 zeigt schematisch die Lage der von der Spiegelfläche 217.1 und zugehöriger Sensorvorrichtung 213.1 (nicht dargestellt) erfassten Mehrzahl 260 von Raumsegmenten S.1.1-S.11.4 auf einer Bodenfläche 254 vor dem erfindungsgemässen Präsenzmelder 201 in einer Deckenmontage. Die Mittelsenkrechte A bzw. die Gehäuseachse H sind senkrecht zu der Bodenfläche 254 ausgerichtet und definieren einen Mittelpunkt Z der Bodenfläche 254. Dargestellt sind die Schnittflächen der Bodenfläche 254 mit den Raumsegmenten S.1.1-S.11.4 im von der Sensorvorrichtung 213.1 überwachten Teilbereich 251 des weitgehend quadratischen Überwachungsbereichs 253 mit vier Ecken 256.1-256.4. Jede der Spiegelfacetten 218 entspricht dabei eines der Raumsegmente S.1.1-S.1 1.4.

Wie in der Beschreibung zu Fig. 1 festgehalten, sind die von jeweils einer der Sensor/Spiegeleinheit 210.1-210.4 des Präsenzmelders 201 eingenommenen Quadranten in einem Gehäuse des Präsenzmelders 201 durch Ebenen E.1 und E.2 gegeneinander abgetrennt. Eine Fortsetzung der Ebenen E.1 und E.2 auf der Bodenfläche 254 unterteilt den Überwachungsbereich 253 in vier jeweils einer Sensor-/Spiegeleinheit 210.1-210.4 zugeordneten Quadranten 255.1-255.4. Die Quadranten 255.1-255.4 umfassen dabei jeweils eine Ecke 256.1-256.4 des Überwachungsbereichs 253. Dabei ist die jeweils dem Quadranten 2551.-255.4 zugehörige Sensor-/Spiegeleinheit 210.1-210.4 oberhalb, d.h. in einer Projektion längs der Mittelsenkrechten A bzw. H auf die Bodenfläche 254 innerhalb, des entsprechenden überwachten Quadranten 255.1-255.4 angeordnet. Mit anderen Worten ist jedem Quadranten eine Sensor-/Spiegeleinheit 210.1-210.4 bzw. eine Sensorvorrichtung 213.1-213.4 zugeordnet.

Der von der Sensorvorrichtung 213.1 überwachte Teilbereich 251 umfasst den entsprechenden Quadranten 255.1 vollständig und erstreckt sich in die benachbarten Quadranten 255.2 und 255.4. Insbesondere weist der Teilbereich 251 eine im Wesentlichen gleichschenklige und rechtwinklige Dreiecksform auf. Eine Basis des Teilbereichs 251 liegt dabei auf einer Diagonalen K.1 des Überwachungsbereichs 253, welche durch die Ecken 256.2 und 256.4 geht, die der im Quadranten 255.1 angeordneten Ecke 256.1 benachbart sind.

Die Reihen R.1 von R.11 von Spiegelfacetten R.1.1-R.11.4 der Spiegelfläche 217.1 entsprechen dabei den Reihen S.1-S.11 von Raumsegmenten S.1.1-S.11.4 im Teilbereich 253. Die Zuordnung der Bezugszeichen der Raumsegmente zu Spiegelfacetten ist aus der oben stehenden Tabelle zu entnehmen. Die Reihen S.1-S.11 erstrecken sich ausgehend von der Diagonalen K.1 und weiten sich mit zunehmender Distanz von der Diagonalen K.1 fächerartig auf, wobei die Raumsegmente S.1.1-S.11.4 ausgehend von der Diagonalen K.1 mit ansteigenden Bezugszeichen versehen sind. D.h. die Raumsegmente S.1.1-S.11.4 innerhalb einer der Reihen S.1-S.11 sind entsprechend den zugehörigen Spiegelfacetten R.1.1-R.11.4 der Reihen R.1-R.11 geordnet. In anderen, nicht dargestellten Ausführungsformen, brauchen die Raumsegmente S.1.1-S.11.4 innerhalb der Reihen S.1-S.11 jedoch nicht linear angeordnet zu sein. Aufgrund der individuellen Ausrichtung der Spiegelfacetten R.1.1-R.11.4 können Raumsegmente S.1.1-S.11.4 einer Reihe S.1-S.11 auch einer weitgehend beliebigen Kurve folgen und/oder nicht in der Abfolge der Spiegelfacetten R.1.1-R.11.4 geordnet zu sein. In anderen, ebenfalls nicht dargestellten, Ausführungsformen ist es auch denkbar, dass die Raumsegmente überhaupt nicht in Reihen angeordnet sind und beliebig individuell im Teilbereich 251 platziert sind.

Eine Reihe S.6 von Raumsegmenten S.6.1-S.6.9, welche den Spiegelfacetten R.6.1-R.6.9 der mittleren Reihe R.6 der Spiegelfläche 217.1 entspricht, sind auf einer Diagonalen K.2 des Überwachungsbereichs 253 angeordnet, welche auch eine Diagonale K.2 des Quadranten 255.1 bildet und durch die Ecken 256.1 und 256.3 geht. Die Diagonale K.2 liegt dabei in der zuvor definierten Ebene D.

Ausgehend vom Mittelpunkt Z entspricht die Reihenfolge der Raumsegmente S.6.1-S.6.9 der Reihe S.6 den Spiegelfacetten R.6.1-R.6.9 der Reihe R.6 in einer Reihenfolge von hinten nach vorne. D.h. auf der Spiegelfläche 217.1 im Präsenzmelder 201 zu hinterst angeordnete Spiegelfacetten R.6.1 ist ein Raumsegment S.6.1 zugeordnet, welches beim Mittelpunkt Z (d.h. auch bei der Diagonalen K.1) angeordnet ist. Einer vordersten Spiegelfacette R.6.9 ist entsprechend ein vom Mittelpunkt Z am weitesten entferntes Raumsegment S.6.9 zugeordnet. Mit zunehmendem Abstand vom Mittelpunkt Z vergrössern sich die Raumsegmente S.6.1-S.6.9, wobei sich gleichzeitig auch ein Abstand zwischen aufeinanderfolgenden Raumsegmenten S.6.1-S.6.9 vergrössert.

Die der mittleren Reihe S.6 benachbarten Reihen S.5 und S.7 erstrecken sich ausgehend von einem Bereich, welcher längs der Diagonalen K.1 vom Mittelpunk Z weg versetzt angeordnet ist, in den Teilbereich 251. Die Reihen S.5 und S.7 krümmen sich dabei mit zunehmendem Abstand von der Diagonalen K.1 weitgehend kontinuierlich von der benachbarten Reihe S.6, und damit von der Diagonalen K.2, weg. Wie auch bei der Reihe S.6 entsprechen am nächsten bei der Diagonale K.1 angeordnetes Raumsegmente S.5.1 bzw. S.7.1 Spiegelfacetten R.5.1 und R.7.1 der Reihe R.5 bzw. R.7, welche am weitesten hinten im Präsenzmelder 201 angeordnet sind. Ebenso entsprechen am weitesten von der Diagonale K.1 entfernt angeordnete Raumsegmente S.5.8 bzw. S.7.8 der Reihen S.5 bzw. S.7 Spiegelfacetten R.5.8 und R.7.8 der Reihe R.5 bzw. R.7, welche am weitesten vorne im Präsenzmelder 201 angeordnet sind.

Die Reihen S.3-S.4 sowie S.8-S.9 erstrecken sich weitgehend analog zu den Reihen S.5 und S.7, wobei sie jeweils von einem Bereich ausgehen, welcher auf der Diagonalen K.1 weiter vom Mittelpunkt Z entfernt angeordnet ist, als die Ausgangsbereiche der Reihen S.5 und S.7. Äusserste Raumsegmente der Reihen S.3-3.9 sind dabei an der äusseren Umrandung des Teilbereichs 251 angeordnet, welche im Quadranten 255.1 mit der äusseren Umrandung des Überwachungsbereichs 253 zusammenfällt. Der der Sensorvorrichtung 213.1 zugeordnete Hauptquadrant 255.1 ist somit von den Raumsegmenten S.3.1-S.9.6 der Reihen S.3-S.9 im Rahmen des gewählten Rasters weitgehend vollständig überdeckt.

Die den Spiegelfacetten R.1.1-R.2.5 sowie R.10.1-R.11.4 der Reihen R.1-R.2 und R.10-R.11 zugeordneten Raumsegmente S.1.1-S.2.5 sowie S.10.1-S.11.4 der Reihen S.1-S.2 und S.10-S.11 erstrecken sich wiederum von Bereichen, welche längs der Diagonalen K.1 weiter vom Mittelpunkt Z entfernt angeordnet sind in den Teilbereich 251. Mit zunehmendem Abstand von der Diagonale K.1 krümmen sich die Reihen S.1-S.2 und S.10-S.1 1 jedoch nicht mehr kontinuierlich von den benachbarten Reihen weg, sondern nähern sich nach einer anfängliche Vergrösserung des Abstands wieder der jeweils benachbarten Reihe an. Insbesondere die am weitesten aussen liegenden Reihen S.1 und S.11 weisen eine Anordnung auf, wie im Folgenden am Beispiel der Reihe S.1 erläutert. Die Reihe S.1 weist zwei Raumsegmente S.1.1 und S.1.2 auf, welche beide bei der Diagonalen K.1 mit unterschiedlichem Abstand vom Mittelpunkt Z angeordnet sind. Die weiteren Raumsegmente S.1.3 und S.1.4 sind in einem Bereich zwischen den Raumsegmenten S.1.1 und S.1.2 und den Raumsegmenten S.2.1-S.2.5 der benachbarten Reihe S.2 angeordnet. Die Raumsegmente der Reihen S.1-S.2 und S.10-S.11 sind dabei vollständig innerhalb der Nebenquadranten 255.2 und 255.4 angeordnet.

Die äussersten Raumsegmente S.5.9, S.6.9 und S.7.9 der Reihen S.5-S.7 sowie äusserste Raumsegmente S.4.8 und S.8.8 der Reihen S.4 und S.8 weisen dabei zu den jeweils benachbarten Raumsegmenten S.5.8, S.6.8, S.7.8 und S.5.7 sowie S.8.7 der jeweiligen Reihe einen im Vergleich zu anderen benachbarten Raumsegmenten übergrossen Abstand auf. Zwischen den äussersten Raumsegmenten S.4.8, S.5.9, S.6.9, S.7.9 und S.8.8 und den nächstinneren benachbarten Raumsegmenten S.5.8, S.6.8, S.7.8 und S.5.7 sowie S.8.7 ergibt sich daher im Quadrant 255.1 ein weitgehend überdeckungsfreier L-förmiger Bereich 270, in welchem keines der Raumsegmente S.1.1-S.11.4 angeordnet ist. Die Arme des L-förmigen Bereichs 270 sind dabei parallel zu den Ebenen E.1 und E.2 angeordnet.

Im benachbarten Quadranten 255.4 sind die bezüglich der Ebene E.2 äussersten Raumsegmente S.1.2-S.1.4 und S.2.5 (Reihe S.1) und S.2.5 (Reihe S.2) von der äusseren Umrandung des Teilbereichs 253 zur Ebene E.2 zurückversetzt angeordnet. Damit sind im Quadrant 255.4 in einem weitgehend rechteckigen, parallel zur Ebene E.2 angeordneten, Bereich 271 am Rand des Teilbereichs 251 keine Raumsegmente S.1.1-S.11.4 vorhanden und die äussersten Raumsegmente S.1.2-S.1.4 und S.2.5 sind im gleichen Abstand von der Ebene E.2 angeordnet, wie der zur Ebene E.2 parallele Arm des Bereichs 270 im Quadranten 255.1.

Im weiteren benachbarten Quadranten 255.2 sind die äussersten Raumsegmente der Reihen S.9-S11 ebenfalls von einer äusseren Umrandung des Teilbereichs 251 bzw. vom Überwachungsbereich 253 zur Ebene E.1 hin zurückversetzt. Damit ist auch im Quadranten 255.2 ein weitgehend rechteckiger Bereich 272 am äusseren Rand des Teilbereichs 251 überdeckungsfrei, d.h. es sind keine Raumsegmente S.1.1-S.11.4 im Bereich 272 angeordnet. Der Bereich 272 ist dabei parallel zur Ebene E.1 angeordnet und weist weitgehend denselben Abstand von E.1 auf, wie der entsprechende zur Ebene E.1 parallele Arm des Bereichs 270.

Der Vorteil der gewählten Überdeckung des Teilbereichs 251 durch Raumsegmente S.1.1-S.11.4 zeigt sich bei der Überlagerung mit einem Teilbereich 351 einer weiteren, benachbarten Sensorvorrichtung 213.2 (nicht dargestellt), welches dem Quadranten 255.2 zugeordnet ist. Eine derartige Überlagerung ist in Fig. 7 dargestellt.

Der Teilbereich 351 sowie seine Überdeckung mit Raumsegmenten 360 entspricht identisch der oben beschriebenen Anordnung für die Sensorvorrichtung 213.1 (in Fig.7 gestrichelt dargestellt). Im Gegensatz zum Teilbereich 251 ist der Teilbereich 351 jedoch um 90° im Uhrzeigersinn um die Achse A bzw. H gedreht, analog zu der Anordnung der zugehörigen Sensor/Spiegeleinheit 210.2 im Gehäuse des Präsenzmelders 201. Somit ergibt sich ein dreieckförmiger Überlappungsbereich 273 der beiden Teilbereiche 251 und 351 (in Fig. 7 fett eingerahmt), welcher jeweils hälftig in den Quadranten 255.1 und 255.2 angeordnet ist.

Wie aus der Fig. 7 ersichtlich ist, ergänzen sich die von Raumsegmenten S.1.1-S.11.4 überdeckten Bereiche des Teilbereichs 251 mit den von Raumsegmenten 360 überdeckten Bereichen des Teilbereichs 351. Insbesondere sind im Überlappungsbereich 273 ein Arm des freigelassenen L-förmigen Bereichs 270 im Quadranten 255.1 sowie der Bereich 272 im Quadranten 255.2 von den jeweils im gleichen Quadranten angeordneten äussersten Raumsegmenten 360 der benachbarten Sensor-/Spiegeleinheit 210.2 überdeckt. Längs der äusseren Umrandung des Überwachungsbereichs 253 ergibt sich somit eine alternierende Struktur von Raumsegmenten S.1.1-S.11.4 und 360, wobei in jedem Quadranten 255.1 und 255.2 die Raumsegmente den zu den Quadranten 255.1 und 255.2 gehörigen Sensorvorrichtungen 213.1 und 213.2 zugeordnet sind. Im Überlappungsbereich 273 sind die nächst inneren der Raumsegmente S.1.1-S.11.4 und 360 jeweils der benachbarten Sensorvorrichtung 213.2 zugeordnet, mit dessen Teilbereich 351 ein Überlapp besteht. Wiederum weiter innen liegende Raumsegmente S.1.1-S.11.4 und 360 sind weitgehend regelmässig abwechselnd den benachbarten Sensorvorrichtungen 213.1 und 213.2 zugeordnet.

Im Überlappungsbereich 273 ergeben sich somit lokal alternierende Strukturen, in welchen sich überwachte Raumsegmente S.1.1-S.11.4 und 360 benachbarter Sensorvorrichtungen 213.1 und 213.2 abwechseln, sodass sich die von benachbarten Sensorvorrichtungen 213.1 und 213.2 erfassten Bereiche ergänzen und im Überlappungsbereich 273 eine weitgehend flächendeckende Überwachung gewährleistet ist. Zudem ist ersichtlich, dass auch verschiedene Raumsegmente S.1.1-S.11.4 mit Raumsegmenten 360 überlappen, wodurch sich eine verbesserte Empfindlichkeit in diesen Bereichen ergibt.

Die oben beschriebene Überlappung der Teilbereiche 251 und 351 der Sensor-/Spiegeleinheiten 210.1 und 210.2 ist auf jede Paarung benachbarter Sensor-/Spiegeleinheiten wie z.B. auch 210.2/210.3 und 210.3/210.4 übertragbar. Bei der erfindungsgemässen Anordnung von vier derartigen Einheiten ist somit der gesamte Überwachungsbereich 253 von Überlappungsbereichen 273, 373, 473 und 573 überdeckt (fett eingerahmt). In den Überlappungsbereichen ergänzen sich die Teilbereiche bzw. die Raumsegmente aller vier Sensor/Spiegeleinheiten 210.1-210.4, d.h. z.B. überdeckungsfreie Bereiche der einen Sensorvorrichtung werden von Raumsegmenten der benachbarten Sensorvorrichtung erfasst und vice versa oder Raumsegmente benachbarter Sensorvorrichtungen erfassen denselben Bereich für eine verbesserte Empfindlichkeit. Der gesamte Überwachungsbereich ist somit optimal von Raumsegmenten überdeckt.

Gesamthaft lässt sich der Überwachungsbereich 253 bei vier Sensorvorrichtungen in drei Zonen unterteilen, welche sich ringförmig von aussen nach innen aneinanderreihen. Fig. 8 zeigt den Überwachungsbereich 253 bei einer vollständigen Überdeckung mit Raumsegmenten von vier Sensorvorrichtungen in zugehörigen Teilbereichen mit den folgenden drei Zonen:

Eine äusserste Zone 280, welche im jeweiligen Quadranten im Wesentlichen nur von Raumsegmenten erfasst bzw. teilweise überdeckt ist, welche der Sensorvorrichtung zugeordnet sind, die dem jeweiligen Quadranten entspricht.

Eine mittlere Zone 290 , welche im jeweiligen Quadranten im Wesentlichen nur von Raumsegmenten erfasst bzw. teilweise überdeckt ist, welche den Sensorvorrichtungen zugeordnet sind, die den benachbarten Quadranten zugeordnet sind.

Eine innere Zone 300, welche im jeweiligen Quadranten von Raumsegmenten der entsprechenden Sensorvorrichtung sowie der benachbarten Sensorvorrichtungen erfasst bzw. teilweise überdeckt ist, wobei sich die Raumsegmente der dem jeweiligen Quadranten entsprechenden Sensorvorrichtung weitgehend regelmässig (annähernd schachbrettartig) mit Raumsegmenten der benachbarten Sensorvorrichtungen abwechseln, wobei sich die Raumsegmente benachbarter Sensorvorrichtungen gegebenenfalls zum Teil überschneiden.

Es versteht sich, dass die oben anhand einer quadratischen Geometrie beschriebenen Eigenschaften und Ausbildungen eine erfindungsgemässen Präsenzmelders auch auf runde oder andere Geometrien übertragbar ist. Ein Überwachungsbereich entspricht in diesem Fall ebenfalls der gewählten Geometrie des Präsenzmelders, wobei anstelle von Quadranten den Sensorvorrichtungen Kreisquadranten zugeordnet sind.

## Patentansprüche

1. Vorrichtung zum Feststellen einer von einem Lebewesen ausgehenden IR-Strahlung, insbesondere Präsenzmelder (1) zum Feststellen der Präsenz eines Lebewesens in einem Überwachungsbereich, umfassend
a) einen Dosenteil (30) mit einer Rückwand (30.2), einer Seitenwand (31) und einer der Rückwand (30.2) gegenüberliegenden Vorderseite (34),
b) eine an der Vorderseite (34) ausgebildete Öffnung, welche einen Fensterbereich (38) für den Eintritt von IR-Strahlung definiert und in einer Fensterebene (G) angeordnet ist,
c) eine die IR-Strahlung eines Lebewesens ermittelnde Sensorvorrichtung (13.1), welche in dem Dosenteil (30) an der Vorderseite (34) unmittelbar hinter der Fensterebene (G) in einem Randbereich des Fensterbereichs (38) angeordnet ist,
d) eine hinter der Fensterebene (G) angeordnete Spiegelanordnung (17.1) mit mindestens einer ersten und einer zweiten Spiegelfacette (18.1-18.n),
**dadurch gekennzeichnet, dass**
e) mindestens eine zweite, von der ersten Sensorvorrichtung (13.1) unabhängige, die IR-Strahlung eines Lebewesens ermittelnde Sensorvorrichtung (13.2-13.4) vorhanden ist, welche ihrerseits ebenfalls in dem Dosenteil (30) an der Vorderseite (34) unmittelbar hinter der Fensterebene (G) in einem Randbereich des Fensterbereichs (38) und beabstandet von der ersten Sensorvorrichtung (13.1) angeordnet ist, und dass
f) die erste der mindestens zwei Spiegelfacetten (18.1-18.n) ein erstes Raumsegment (152.1, 152.2) des Überwachungsbereichs optisch auf die erste Sensorvorrichtung (13.1) ausrichtet und die zweite der mindestens zwei Spiegelfacetten (18.1-18.n) ein zweites Raumsegment, welches vom ersten Raumsegment (152.1, 152.2) verschieden ist, optisch auf die zweite Sensorvorrichtung (13.2-13.4) ausrichtet.

2. Vorrichtung nach Anspruch 1, **dadurch gekennzeichnet, dass** für jede Sensorvorrichtung (13.1-13.4) eine Mehrzahl von Spiegelfacetten (18.1-18.n) vorgesehen sind.

3. Vorrichtung nach Anspruch 2, **dadurch gekennzeichnet, dass** eine Gesamtheit der Raumsegmente (S.1.1-S.11.4), die der gleichen Sensorvorrichtung (213.1) zugeordnet sind, je einen Teilbereich (251, 351) des Überwachungsbereichs (253) definieren und dass mindestens zwei Teilbereiche (251, 351) sich in einem Überlappungsbereich (273) gegenseitig überdeckt.

4. Vorrichtung nach Anspruch 3, **dadurch gekennzeichnet, dass** der gesamte Überwachungsbereich (253) von Überlappungsbereichen (273, 373, 473, 573) überdeckt ist.

5. Vorrichtung nach einem der Ansprüche 3 oder 4, **dadurch gekennzeichnet, dass** im Überlappungsbereich (273) lokal alternierende Strukturen gebildet sind, d. h. Bereiche, in welchen sich Raumsegmente (R.1.1-R.1 1.4) der einen Sensorvorrichtung (213.1) mit Raumsegmenten der anderen Sensorvorrichtung (213.2, 213.4) abwechseln.

6. Vorrichtung nach einem der Ansprüche 3 bis 5, **dadurch gekennzeichnet, dass** im Überlappungsbereich (273) Überlagerungen von Raumsegmenten (R.1.1-R.11.4) der einen Sensorvorrichtung (213.1) mit Raumsegmenten der anderen Sensorvorrichtung (213.2-213.4) existieren.

7. Vorrichtung nach einem der Ansprüche 1 bis 6, **dadurch gekennzeichnet, dass** der Fensterbereich (38) quadratisch ist und der Präsenzmelder (1) vier Sensorvorrichtungen (13.1-13.4) aufweist, welche vollständig im Dosenteil (30) bei den Ecken des quadratischen Fensterbereichs (38) angeordnet sind.

8. Vorrichtung nach einem der Ansprüche 2 bis 7, **dadurch gekennzeichnet, dass** die Mehrzahl der Spiegelfacetten (R.1.1-R.11.4), welche einer der Sensorvorrichtungen (213.1) zugeordnet sind, in jeweils einer, bezüglich der jeweils zugeordneten Sensorvorrichtung (213.1), konkaven Spiegelfläche (217.1) angeordnet sind.

9. Vorrichtung nach Anspruch 8, **dadurch gekennzeichnet, dass** die Spiegelfläche (217.1) näherungsweise sphärisch ist.

10. Vorrichtung nach Anspruch 8 bis 9, **dadurch gekennzeichnet, dass** die geometrischen Flächen, welche die Spiegelflächen (17.1, 17.2) benachbarter Sensorvorrichtungen (13.1, 13.2) definieren, einander durchdringen.

11. Vorrichtung nach einem der Ansprüche 8 bis 10, **dadurch gekennzeichnet, dass** sich die Spiegelfläche (17.1, 17.2) in einem mittleren Bereich des Gehäuses bis an die Fensterebene (G) heran erstrecken.

12. Vorrichtung nach einem der Ansprüche 8 bis 11, **dadurch gekennzeichnet, dass** die Spiegelflächen (17.1, 17.2) benachbarter Sensorvorrichtungen (13.1, 13.2) in einem Bereich zwischen den benachbarten Sensorvorrichtungen (13.1, 13.2) gegenüber der Fensterebene (G) zurückversetzt sind.

13. Vorrichtung nach einem der Ansprüche 1 bis 12, **dadurch gekennzeichnet, dass** der Dosenteil (30) oder ein den Dosenteil aufnehmendes Schutzgehäuse zur Unterputzmontage ausgebildet ist, so dass die Vorrichtung bis zur Fensterebene (G) versenkbar in einem Gebäudeteil eingebaut werden kann.

14. Bauteil mit einer Vorrichtung nach einem der Ansprüche 1 bis 12 und nach Anspruch 13, **dadurch gekennzeichnet, dass** die Fensterebene (G) der Vorrichtung im Wesentlichen einer Oberflächenebene des Bauteils entspricht.

## Geänderte Patentansprüche

### Geänderte Patentansprüche gemäss Regel 137(2) EPÜ.

**1.** Vorrichtung zum Feststellen einer von einem Lebewesen ausgehenden IR-Strahlung, insbesondere Präsenzmelder (1) zum Feststellen der Präsenz eines Lebewesens in einem Überwachungsbereich, umfassend:
a) einen Dosenteil (30) mit einer Rückwand (30.2), einer Seitenwand (31) und einer Öffnung¹ an einer der Rückwand (30.2) gegenüberliegenden Vorderseite (34) des Dosenteils,
b) wobei die Öffnung einen Fensterbereich (38) für den Eintritt der IR-Strahlung und eine Fensterebene (G) definiert und wobei ansonsten durch den Dosenteil keine zu messende IR-Strahlung einzudringen braucht², so dass der Dosenteil (30) derart ausgebildet ist, dass die Vorrichtung im Sinn einer Unterputzmontage in einer Vertiefung bis zur Fensterebene (G) versenkt in einem Gebäudeteil eingebaut werden kann, ohne dass die Funktionalität der Vorrichtung beeinträchtigt wird³,
c) eine die IR-Strahlung eines Lebewesens ermittelnde erste Sensorvorrichtung (13.1), welche in dem Dosenteil (30) an der Vorderseite (34) unmittelbar hinter der Fensterebene (G) in einem Randbereich des Fensterbereichs (38) angeordnet ist,
d) eine ebenfalls in dem Dosenteil⁴ hinter der Fensterebene (G) angeordnete Spiegelanordnung (17.1) mit mindestens zwei Spiegelfacetten (18.1-18.n),
**dadurch gekennzeichnet, dass**
e) eine von der ersten Sensorvorrichtung (13.1) unabhängige, die IR-Strahlung eines Lebewesens ermittelnde zweite Sensorvorrichtung (13.2-13.4) vorhanden ist, welche ihrerseits ebenfalls in dem Dosenteil (30) an der Vorderseite (34) unmittelbar hinter der Fensterebene (G) in einem Randbereich des Fensterbereichs (38) und beabstandet von der ersten Sensorvorrichtung (13.1) angeordnet ist, und dass
f) eine erste der mindestens zwei Spiegelfacetten (18.1-18.n) ein erstes Raumsegment (152.1, 152.2) des Überwachungsbereichs optisch auf die erste Sensorvorrichtung (13.1) ausrichtet und eine zweite der mindestens zwei Spiegelfacetten (18.1-18.n) ein zweites Raumsegment, welches vom ersten Raumsegment (152.1, 152.2) verschieden ist, optisch auf die zweite Sensorvorrichtung (13.2-13.4) ausrichtet.

**2.** Vorrichtung nach Anspruch 1, **dadurch gekennzeichnet, dass** für jede Sensorvorrichtung (13.1-13.4) eine Mehrzahl von Spiegelfacetten (18.1-18.n) vorgesehen sind.

**3.** Vorrichtung nach Anspruch 2, **dadurch gekennzeichnet, dass** eine Gesamtheit der Raumsegmente (S.1.1-S.11.4), die der gleichen Sensorvorrichtung (213.1) zugeordnet sind, je einen Teilbereich (251, 351) des Überwachungsbereichs (253) definieren und dass mindestens zwei Teilbereiche (251, 351) sich in einem Überlappungsbereich (273) gegenseitig überdecken.

**4.** Vorrichtung nach Anspruch 3, **dadurch gekennzeichnet, dass** der gesamte Überwachungsbereich (253) von Überlappungsbereichen (273, 373, 473, 573) überdeckt ist.

**5.** Vorrichtung nach einem der Ansprüche 3 oder 4, **dadurch gekennzeichnet, dass** im Überlappungsbereich (273) lokal alternierende Strukturen gebildet sind, d. h. Bereiche, in welchen sich Raumsegmente (R.1.1-R.1 1.4) der einen Sensorvorrichtung (213.1) mit Raumsegmenten der anderen Sensorvorrichtung (213.2, 213.4) abwechseln.

**6.** Vorrichtung nach einem der Ansprüche 3 bis 5, **dadurch gekennzeichnet, dass** im Überlappungsbereich (273) Überlagerungen von Raumsegmenten (R.1.1-R.11.4) der einen Sensorvorrichtung (213.1) mit Raumsegmenten der anderen Sensorvorrichtung (213.2-213.4) existieren.

**7.** Vorrichtung nach einem der Ansprüche 1 bis 6, **dadurch gekennzeichnet, dass** der Fensterbereich (38) quadratisch ist und der Präsenzmelder (1) vier Sensorvorrichtungen (13.1-13.4) aufweist, welche vollständig im Dosenteil (30) bei den Ecken des quadratischen Fensterbereichs (38) angeordnet sind.

**8.** Vorrichtung nach einem der Ansprüche 2 bis 7, **dadurch gekennzeichnet, dass** die Mehrzahl der Spiegelfacetten (R.1.1-R.11.4), welche einer der Sensorvorrichtungen (213.1) zugeordnet sind, in jeweils einer, bezüglich der jeweils zugeordneten Sensorvorrichtung (213.1) konkaven Spiegelanordnung (17.1, 217.1) angeordnet sind.

**9.** Vorrichtung nach Anspruch 8, **dadurch gekennzeichnet, dass** die Spiegelanordnung (17.1, 217.1) näherungsweise sphärisch ist.

**10.** Vorrichtung nach Anspruch 8 bis 9, **dadurch gekennzeichnet, dass** die geometrischen Flächen, welche die Spiegelanordnungen (17.1, 17.2, 217.1, 272.2) benachbarter Sensorvorrichtungen (13.1, 13.2) definieren, einander durchdringen.

**11.** Vorrichtung nach einem der Ansprüche 8 bis 10, **dadurch gekennzeichnet, dass** sich die Spiegelanordnungen (17.1, 17.2) in einem mittleren Bereich des Gehäuses bis an die Fensterebene (G) heran erstrecken.

**12.** Vorrichtung nach einem der Ansprüche 8 bis 11, **dadurch gekennzeichnet, dass** die Spiegelanordnungen (17.1, 17.2) benachbarter Sensorvorrichtungen (13.1, 13.2) in einem Bereich zwischen den benachbarten Sensorvorrichtungen (13.1, 13.2) gegenüber der Fensterebene (G) zurückversetzt sind.

**13.** Vorrichtung nach einem der Ansprüche 1 bis 12, **dadurch gekennzeichnet, dass** der Dosenteil (30) oder ein den Dosenteil aufnehmendes Schutzgehäuse zur Unterputzmontage ausgebildet ist, so dass die Vorrichtung bis zur Fensterebene (G) versenkt in einem Gebäudeteil eingebaut werden kann.

**14.** Bauteil mit einer Vorrichtung nach einem der Ansprüche 1 bis 12 und nach Anspruch 13, **dadurch gekennzeichnet, dass** die Fensterebene (G) der Vorrichtung im Wesentlichen einer Oberflächenebene des Bauteils entspricht.
